# EUROPÄISCHE PATENTSCHRIFT

(11) **EP 0 885 577 B1**
(45) Veröffentlichungstag und Bekanntmachung des Hinweises auf die Patenterteilung: **12.09.2001**
(21) Anmeldenummer: 98110874.9
(22) Anmeldetag: 15.06.1998
(51) Int. Cl.: A47D 13/02

(54) **Tragbares Behältnis für ein Kleinkind**
Baby-carrier
Porte-bébé

(30) Priorität: 19.06.1997 DE 19725958; 19.06.1997 DE 29710695 U; 05.11.1997 DE 19748902; 19.03.1998 DE 29805029 U; 19.03.1998 DE 29805030 U
(43) Veröffentlichungstag der Anmeldung: 23.12.1998
(73) Patentinhaber: Beger, Udo, 84030 Ergolding (DE); Fleischmann, Michael, 96275 Marktzeuln (DE)
(72) Erfinder: Beger, Udo, 84030 Ergolding (DE); Fleischmann, Michael, 96275 Marktzeuln (DE)
(74) Vertreter: Eichstädt, Alfred, Dipl.-Ing.

(56) Entgegenhaltungen:
- GB-A- 687 797
- US-A- 4 571 760

## Beschreibung

Die Erfindung betrifft ein tragbares Behältnis für ein Kleinkind mit einem Bodenteil, einer diesen zumindest teilweise umgebenden Wandung und einer Tragegriffeinrichtung.

Es sind Tragetaschen für Kleinkinder bekannt, welche in ihrem Grundaufbau im wesentlichen einem rechteckförmigen und mit Stoff oder einer abwaschbaren Folie überzogenen rechteckförmigen Behälter gleichen. In eine derartige Tragetasche wird zum Transport eines Kleinkindes üblicherweise eine entsprechend kleine Matratze eingelegt und ein in das Behältnis hineingelegtes Kind mit einer Zudecke zugedeckt. Es ist auch möglich, an Stelle der Zudecke und der Matratze einen gepolsterten Sack in die Tragetasche einzulegen. Dadurch wird es möglich, ein Kind relativ sicher in der Tragetasche zu halten und ein Freistrampeln bzw. Abwerfen der genannten Zudecke zu verhindern.

Ein tragbares Behältnis, das aus einem umwandelbaren Fußsack besteht, ist aus der DE 40 02 426 C2 bekannt. Der darin angegebene Fußsack weist die Besonderheit auf, daß er in eine Baby- bzw. Puppentragetasche umwandelbar ist, zu welchem Zweck der Kopfteil aus einer ersten ausladenden Gebrauchsstellung in eine zweite wannenförmige Gebrauchsstellung durch Verkürzen des Randes und durch Veränderung der Geometrie des Randbereiches umwandelbar ist und in den Boden eine Bodenversteifungsplatte einsetzbar oder daran befestigbar ist.

Bei einer praktischen Ausführung eines Fußsackes gemäß der DE 40 02 426 C2 ist es ferner bekannt, zur Verstärkung der gepolsterten Seitenwände in diese Pappstreifen einzuziehen.

Ein transportables Behältnis für Säuglinge und Kleinkinder, das sowohl als Tragetasche als auch als Fußsack nutzbar ist, ist ferner aus der DE-U 7016416 bekannt. Auch diese Tragetasche bzw. dieser Fußsack weist eine entfernbare Bodenversteifungsplatte auf. Der Fußsack ist kastenförmig ausgebildet und läßt sich nicht im Kopfbereich verändern.

Weiterhin ist aus der DE-U 94 09 440 ein tragbares, in einen Fußsack umwandelbares Behältnis für ein Kleinkind bekannt, das als Tragetasche verwendet werden kann. Die den Boden umgebende Wandung sowie der Boden selbst sind aus nachgiebigen Material gefertigt. Dadurch läßt sich die Form des tragbaren Behältnisses anpassen. Darüber hinaus bietet das tragbare Behältnis den Vorteil, daß es aufgrund der flexiblen Ausgestaltung des Bodens und der Wandung platzsparend zusammengerollt bzw. gefaltet werden kann. Aufgrund der nachgiebigen Ausgestaltung des Bodenabschnitts und insbesondere der Wandung weist das vorbekannte tragbare Behältnis für ein Kleinkind jedoch den Nachteil auf, daß das Kleinkind nicht sicher in dem Liegebereich gehalten ist. Darüber hinaus eignet sich das tragbare Behältnis nicht als Fußsack für einen Kindersportwagen, da sich aufgrund der für den sicheren Transport eines Kleinkindes erforderlichen Höhe der Wandung den Liegebereich verengende Falten ergeben, wenn der Boden der Auflagefläche eines Kindersportwagens folgend geknickt wird.

Zwischen den nachgiebigen Längsseitenwandabschnitten sind ober Querversteifungselemente vorzusehen, damit der Fußsack im Bereich der Tragegurte bzw. Tragegriffe nicht zusammengebogen wird. Dies ist dann erforderlich, wenn die Tragegurte bzw. die Tragegriffe sehr kurz gehalten sind, wodurch die Gefahr besteht, daß die Seitenwände nach innen gezogen werden, wenn sie mit einer Hand geschlossen getragen werden.

Allen bekannten Ausführungen haftet der Nachteil an, daß die Stirnwände bei Belastung durch Druck von oben sich zur Seiten neigen oder zusammengestaucht werden können, so daß das Kind ungeschützt dem Druck ausgesetzt ist.

Aus der DE-OS-15 80 193 ist ein Kinderwagenaufsatz in Form einer Wanne bekannt, welche im Bereich ihres oberen Randes einen ringsumlaufenden steifen Rahmen und an ihrem Boden eine Bodenplatte oder einen Bodenrahmen aufweist und deren Wände aus Gewebe oder doppellagiger Kunststofffolie gefertigt und an den Seitenwänden miteinander verbunden sind. Durch aufstellbare, im Inneren der Wanne vorgesehene Spreitzstützen, die am oberen Rand angelenkt sind und sich am unteren Rahmen abstützen, läßt sich die Wandung aus einer aufgestellten Position in eine zusammengefaltete verbringen, um den Kinderwagenaufsatz platzsparend verstauen zu können. Der Kinderwagenaufsatz ist weder als tragbarer Behälter ausgeführt noch läßt er sich für andere Gebrauchsfunktionen umwandeln.

Aus der US-A-4,571,760 ist ein tragbares Behältnis für ein Kleinkind bekannt, das ähnlich wie der vorher beschriebene Kinderwagenaufsatz einen unteren und einen oberen umlaufenden Rahmen aufweist, zwischen denen eine Wand aus einem flexiblen Material umlaufend nicht lösbar befestigt ist. Zum Verbringen des Behältnisses aus einem zusammengeklappten Zustand, bei dem der obere Rahmen am unteren Rahmen anliegt, in eine obere Gebrauchsstellung, in der das Behältnis gebildet ist, sind an dem unteren Rahmen seitlich außenliegend jeweils zwei Stützen nicht lösbar angelenkt, die aufgestellt und am oberen Rahmen fixiert werden. An diesen Stützelementen sind Tragegurte befestigt. Die Stützen sind keine Winkelversteifungseinrichtungen, da sie mit einem zweiten Teil, der eine Kraftkomponente auf die Bodenplatte ausübt, keinen festen Winkel bilden.

Aus der GB-A-687 797 ist ein Behältnis für Kleinkinder und in Modifikation auch für Hunde bekannt, das eine Rahmenkonstruktion aufweist, wobei die Rahmenteile an einer Bodenplatte angenietet sind. Als Rahmenteile sind auch Winkelelemente seitlich vorgesehen, deren untere Abschnitte am Boden nicht lösbar befestigt sind und deren senkrechter Abschnitt an dem oberen Rahmenteil ebenfalls angenietet ist. An den Winkelversteifungselementen sind Trageriemen befestigt. An den Rahmen ist ein die Wand bildendes flexibles Gewebe bzw. eine Folie nicht lösbar befestigt.

Ein Kinderwagenaufsatz mit einem U-förmigen mittigen Rahmen und einer Bodenplatte ist aus der EP-0 629 539 A1 bekannt. Der Rahmen weist darüber hinaus an der Unterseite vorstehende Füße auf, die als Befestigungselemente an einem Trägerrahmen eines Kinderwagens befestigbar sind. An dem Rahmen ist ferner zur Ankopplung eines Dachgestänges eines Haubendaches eine Befestigungsführungsvorrichtung vorgesehen. Der Rahmen mit dem eingelegten Boden wird von einer textilen oder folienartigen Wandung umgeben. Auch dieser Kinderwagenaufsatz ist nicht als tragbares Behältnis ausgeführt und kann nicht für andere Funktionen umgewandelt werden. Der Bodenrahmen und die Wandung bilden eine untrennbare Einheit.

Weiterhin ist der JP-4-27 662 A ein Kindersportwageneinsatz bekannt, der einen Sitzteil und einen Rückenteil sowie seitlich am Sitzteil und am Rückenteil befindliche Seitenwandteile und einen den Rückenteil überstehenden Kopfteil aufweist. Dieser textile Einsatz läßt sich als Wickelunterlage verwenden und weist in den Seitenwänden und der Kopfwand taschenförmige Öffnungen auf, in die Wandversteifungselemente, die vorstehend an einer Bodenplatte fest angeordnet sind, eingeführt werden können. Die Seitenwandteile und der Kopfteil sind dabei aufgestellt und bieten einen Seitenschutz und einen Schutz über den Kopfteil hinaus. Ein Abrollen des Säuglings oder Kleinkindes von der Wickelauflage ist dadurch nicht möglich. Hierbei handelt es sich nicht um ein tragbares Behältnis im Sinne der vorliegenden Erfindung. Ebenso läßt sich die Wickelauflage nur als Sportwagenauflage verwenden. Weitere Funktionen sind nicht möglich.

Der vorliegenden Erfindung liegt die Aufgabe zugrunde, ein tragbares Behältnis der eingangs genannten Art zu schaffen, das einerseits eine sichere Aufnahme des Kleinkindes in dem tragbaren Behältnis ermöglicht und das andererseits eine hohe Variabilität bezüglich der Nutzung ermöglicht. Ein weiteres Ziel ist es, die angegebenen Nachteile bei tragbaren Behältnissen zu vermeiden und einen höheren Sicherheitsstandard bei als Tragetasche oder Babynest nutzbaren Fußsäcken zu gewährleisten.

Die Aufgabe löst die Erfindung durch Ausgestaltung eines Fußsackes gemäß den Lehren des Anspruchs 1.

Vorteilhafte Ausgestaltungsformen und Weiterbildungen der Erfindung sind in den Unteransprüchen im einzelnen selbsterklärend angegeben.

Die Erfindung ist nicht nur auf Behältnisse für Kleinkinder bzw. Säuglinge beschränkt, sondern kann auch auf Behältnisse für Puppen angewendet werden und bietet dabei die gleichen Vorteile.

Die mit den Winkelversteifungseinrichtungen erzielbare Stabilität ist bei bekannten Behältnissen für Babys mit Tragegurten nicht gegeben. Wird beispielsweise eine Handtasche auf ein bekanntes Behältnis gestellt, so werden die Seitenwände nach innen gebogen und können dadurch ein innenliegendes Kind einklemmen. Ebenso ist ein Zusammenziehen möglich, wenn die Tragegriffe oder Tragegurte sehr kurz gehalten sind. Dies ist auch dann gegeben, wenn nicht nur eine Wattierung zur Eigenstabilität der Seitenwände bzw. der umlaufenden Wandung vorgesehen ist, sondern auch dann, wenn Verstärkungspappe eingezogen ist. Dies läßt sich auch nicht durch die Bodenversteifungsplatte, die ein Durchbiegen des Bodens vermeidet, beheben.

Die Erfindung schafft dadurch Abhilfe, daß mindestens in dem Bereich, in dem die Tragegriffe angebracht sind, der auch in der Regel der Bereich der querverlaufenden Schwerpunktachse ist, feste, mehr oder minder verbiegeund verdrehsteife Winkelversteifungseinrichtungen, z. B. Wandversteifungselemente, an dem Bodenversteifungselemente oder der Bodenversteifungsplatte senkrecht hochstehend angebracht oder mit dieser verbindbar vorgesehen sind oder miteinander im Bodenbereich verbunden sind.

Will man darüber hinaus eine noch höhere Stabilität erreichen, so können selbstverständlich auch weitere Wandversteifungselemente konturenangepaßt, dem Verlauf der Seitenwand bzw. der Stirnwand entsprechend, zusätzlich an der Bodenversteifungsplatte vorgesehen oder an dieser befestigbar sein. Es wird damit praktisch eine unterbrochene Wannenform realisiert, auf deren Rand sodann der Fußsack in der Funktion als Tragetasche aufsetzbar ist oder daran befestigbar ist. Eine besonders hohe Stabilität als Babytragetasche ist dann gegeben, wenn die Tragegurte, nicht wie üblicherweise vorgesehen an den Seitenwänden des Fußsackes angenäht sind, an den seitlichen Wandversteifungselementen befestigt sind. Die Tragegurte oder -griffe können dabei seitlich an den Wandversteifungselementen befestigt oder aber auch mittels Steckschloßsystem an den Wandversteifungselementen befestigbar ausgeführt sein. Im letzteren Fall empfiehlt es sich, entweder Schloßelemente über Gurte durch Öffnungen in der oberen Seitenkante des Fußsackes durchzuführen und das Gegenschloßelement an dem einen bzw. dem anderen Gurtende einzuführen oder aber an dem Wandversteifungselement unmittelbar ein Schloßsystem vorzusehen, mit dem rastend ein Gegenschloßelement lösbar zusammenwirkt, das am Ende des Tragegurtes bzw. Tragegriffes als Bestandteil der Tragegriffeinrichtung vorgesehen ist. In beiden Fällen sind also nur kleine Schlitze, die auch über Reißverschlußelemente, z. B. Flächenreißverschlußelemente, normalerweise verschlossen sind, vorzusehen, um bei Verwendung des Fußsackes als Tragetasche die Gurte an den Wandversteifungselementen befestigen zu können. Die Verstärkungselemente können aber auch aus der Oberseite hervorstehen oder mit Schloßteilen oder Befestigungsansätzen hervorstehen.

Durch die Winkelversteifungseinrichtung wird die Wandung derart verstärkt, daß das Kleinkind gegenüber unbeabsichtigtem Herausfallen oder -rollen aus dem tragbaren Behältnis gesichert ist. Aufgrund der Höheneinstelleinrichtung kann die Höhe zumindest eines Teiles der Wandung verändert werden. Durch die Höheneinstelleinrichtung kann dementsprechend die Höhe der Wandung auf die individuellen Erfordernisse bei der jeweiligen Nutzung des tragbaren Behältnisses eingestellt werden. Dabei kann durch eine Verringerung der Höhe zumindest eines Teiles der Wandung verhindert werden, daß sich die Wandung in Form von Falten in den Liegebereich derart erstreckt, daß der Bewegungsraum des in dem tragbaren Behältnisses aufgenommenen Kleinkindes beeinträchtigt wird. Dementsprechend läßt sich das tragbare Behältnis aufgrund der Höheneinstelleinrichtung problemlos auch als Fußsack für einen Sportwagen nutzen. Somit bietet das erfindungsgemäße tragbare Behältnis erhöhte Nutzungsmöglichkeiten. Eine Kombination von Winkelversteifungseinrichtungen und Höheneinstelleinrichtungen wirkt sich in besonders vorteilhafter Weise aus, da durch die Höheneinstelleinrichtung einerseits ein unerwünschtes Verengen des Liegebereiches durch hervortretende Falten verhindert wird und durch die Winkelversteifungseinrichtung andererseits verhindert wird, daß sich die Wandung insgesamt oder zumindest in größeren Teilabschnitten unter Verengung des Liegebereiches nach innen neigt.

Das erfindungsgemäß ausgestaltete Behältnis bietet zudem einen besonders wirkungsvollen Schutz des in dem Behältnis zu transportierenden Kindes gegen äußere Einwirkungen. Durch das erfindungsgemäße Winkelversteifungselement wird zumindest ein Abschnitt der Wandung gegenüber dem Boden versteift, so daß eine von außen wirkende Kraft von dem Winkelversteifungselement aufgefangen wird und nicht in den Liegebereich übertragen wird.

Das erfindungsgemäße tragbare Behältnis bietet somit den Vorteil eines weich gepolsterten, das zu transportierende Kind umgebenden Liegebereiches, wobei gleichzeitig eine Verengung des Liegebereiches, beispielsweise bei der Verwendung des tragbaren Behältnisses einerseits als Tragetasche und andererseits bei der Nutzung als Fußsack in einem Sportwagen verhindert wird. Das erfindungsgemäße tragbare Behältnis läßt sich somit auf unterschiedliche Weise nutzen, ohne daß zu befürchten ist, daß der Liegebereich in unerwünschter Weise verengt wird.

Das erfindungsgemäße tragbare Behältnis kann auch durch ein Querversteifungselement versteift sein, wie es aus dem deutschen Gebrauchsmuster DE-U 94 09 440 bekannt ist. In Kombination mit der erfindungsgemäßen Winkelversteifungseinrichtung wird ein tragbares Behältnis für ein Kleinkind geschaffen, das hinreichend steif ist, um sowohl eine Verengung des Liegebereiches als auch eine Ausbauchung der den Liegebereich umgebenden Wandung zu verhindern. Mithin bietet das tragbare Behältnis eine bestmögliche Sicherheit des in dem Behältnis aufgenommenen Kleinkindes, ohne daß auf die für die Sicherheit und den Komfort wesentlichen nachgiebigen Wandungen verzichtet werden muß.

Vorzugsweise weist das tragbare Behältnis eine Bodenversteifungseinrichtung sowie eine Verbindungsanordnung zur Verbindung der Winkelversteifungseinrichtung mit der Bodenversteifungseinrichtung auf. Bei einer derartigen Ausgestaltung sind Bodenversteifungseinrichtung und Winkelversteifungseinrichtung über die Verbindungsanordnung zu einer Einheit verbunden, die eine optimale Versteifung des gesamten tragbaren Behältnisses gewährleistet. Über die Bodenversteifungseinrichtung wird der flexible Boden und über die Winkelversteifungseinrichtung zumindest ein Teil der Wandung versteift, wobei der Boden und die Wandung gegeneinander fixiert sind. Durch das Zusammenwirken von Bodenversteifungseinrichtung und Winkelversteifungseinrichtung wird der das Kleinkind aufnehmende Liecebereich von mehreren Seiten versteift, so daß das Kleinkind sicher in einem Bereich aufgenommen ist, dessen Abmessungen durch die Boden- und Winkelversteifungseinrichtung zuverlässig vorgegeben sind.

Ein tragbares Behältnis für ein Kleinkind, das eine erhöhte Steifigkeit aufweist und somit dem zu transportierenden Kleinkind einen hohen Schutz gegen äußere Einwirkungen und vor Herausfallen bietet, wird gemäß einer bevorzugten Ausgestaltung der Erfindung dadurch geschaffen, daß die Wandung gegenüberliegende Längs-Seitenwandabschnitte aufweist, die winkelsteif durch die Winkelversteifungseinrichtung mit dem Boden verbunden sind.

Gemäß einer weiteren bevorzugten Ausgestaltung der vorliegenden Erfindung weist die Winkelversteifungseinrichtung zumindest einen Versteifungswinkel auf. Es hat sich gezeigt, daß ein Versteifungswinkel zu bevorzugen ist, da ein derartiges Bauteil auf einfache Weise an dem Boden bzw. der diesen umgebenden Wandung angeordnet werden kann. Mit einer derartigen bevorzugten Ausgestaltung ist somit eine Winkelversteifungseinrichtung geschaffen, die einfach von dem Benutzer gehandhabt werden kann.

Gemäß einer weiteren bevorzugten Ausgestaltung der vorliegenden Erfindung bildet die Winkelversteifungseinrichtung ein U-förmiges Versteifungselement. Das Versteifungselement kann durch zwei integral miteinander verbundene Versteifungswinkel gebildet sein. Aufgrund der U-förmigen Ausgestaltung des Versteifungselementes wird das in dem tragbaren Behältnis aufgenommene Kleinkind durch die Schenkel sowie die Basis des U von drei Seiten umgeben und somit sicher gegen Herausfallen sowie gegen Stöße von außen geschützt. Die Basis des U-förmigen Versteifungselementes dient außerdem dazu, den Boden gerade und eben aufzuspannen.

Gemäß einer weiteren bevorzugten Ausführungsgestaltung weist die Winkelversteifungseinrichtung zumindest ein Paar von Versteifungswinkeln auf. Derartige Versteifungswinkel können auf einfache Weise als Kunststoff-Spritzgußteile hergestellt werden und mittels Klebe-, Schweißoder Steckverbindung zu dem zu bevorzugten U-förmigen Versteifungselement verbunden werden.

Gemäß einer weiteren bevorzugten Ausgestaltung der vorliegenden Erfindung sind die Versteifungswinkel einstellbar miteinander verbunden. Durch eine derartige Ausgestaltung ist es möglich, die Winkelversteifungseinrichtung verhältnismäßig starr, jedoch für die jeweiligen Abmessungen des tragbaren Behältnisses anpaßbar zu gestalten. Da die Versteifungswinkel einstellbar miteinander verbunden sind, kann die Winkelversteifungseinrichtung auf die jeweilige Breite des tragbaren Behältnisses angepaßt werden. Die Wirkung bleibt selbst dann erhalten, wenn eine eingelegte Versteifungsplatte schmaler ist.

Gemäß einer weiteren bevorzugten Ausgestaltung ist das Paar Versteifungswinkel in Längsrichtung der sich entlang des Bodens erstreckenden Schenkel in Gleitverschiebungseingriff, insbesondere in Verbindung mit einer Gleitführungseinrichtung miteinander verbunden. Da das Paar von Versteifungswinkeln über eine Gleitverbindung miteinander verbunden ist, kann der Abstand, der sich gegenüberliegenden Schenkeln des Versteifungswinkelpaares auf einfache Weise und stufenlos eingestellt werden.

Gemäß einer weiteren bevorzugten Ausgestaltung der vorliegenden Erfindung weist der Versteifungswinkel zumindest eine biegesteifigkeitserhöhende Querschnittskonfiguration auf, wobei vorzugsweise der sich entlang des Längs-Seitenwandabschnittes erstreckende Schenkel des Versteifungswinkels biegesteifigkeitserhöhend ausgestaltet ist. Eine derartige biegesteifigkeitserhöhende Querschnittskonfiguration kann insbesondere nach der Art eines Körpers gleicher Festigkeit ausgebildet sein, d.h. mit zunehmender Höhe des Längs-Seitenbandabschnittes eine verminderte Biegesteifigkeit aufweisen. Vorzugsweise weist das Winkelversteifungselement seine größte Steifigkeit im Kniebereich des Winkelversteifungselementes auf.

Gemäß einer weiteren bevorzugten Ausgestaltung der vorliegenden Erfindung ist die biegesteifigkeitserhöhende Querschnittskonfiguration des Schenkels des Versteifungswinkels eine konvex ausgebildete Versteifungsrippe. Insbesondere eignen sich solche Querschnittskonfigurationen, die im wesentlichen U-förmig ausgebildet sind mit nach außen weisenden Schenkeln. Dabei ist vorzugsweise im Eckbereich des Versteifungswinkels eine Verdickung ausgebildet. Diese Verdickung dient nicht nur zur Erhöhung der Biegesteifigkeit im Bereich des Knies, sondern dient insbesondere zur Bildung eines Stützfußes als Auflage des tragbaren Behältnisses gegenüber dem Untergrund. Das Versteifungselement dient somit nicht nur zur Versteifung zumindest eines Abschnittes der Wandung, sondern auch als Auflager, so daß der Boden und der untere Bereich der Wandung des tragbaren Behältnisses beim Abstellen des tragbaren Behältnisses vor Verschmutzung geschützt sind. Darüber hinaus ist der Liegebereich durch die Stützfüße gegenüber dem Untergrund beabstandet und somit gegenüber Feuchtigkeit und/oder Kälte isoliert.

In besonders vorteilhafter Weise ist das erfindungsgemäße tragbare Behältnis dadurch weitergebildet, daß die Winkelversteifungseinrichtung Befestigungselemente für die Trageeinrichtung aufweist. Die Tragekräfte werden somit unmittelbar über die Winkelversteifungseinrichtung gehalten, die aufgrund ihrer Steifigkeit verhindert, daß sich Abschnitte der Wandung durch die nach innen gerichtete Kraftkomponenten der Trageeinrichtung nach innen neigen. Die bevorzugte Ausgestaltung ermöglicht darüber hinaus eine wirtschaftliche Herstellung des erfindungsgemäßen tragbaren Behältnisses. Dabei sind die Befestigungselemente vorzugsweise als integrale Schnappverschlußelemente ausgebildet, die ein leichtes Anbringen der Trageeinrichtung an die Winkelversteifungseinrichtung ermöglichen.

Gemäß einer weiteren bevorzugten Ausgestaltung der vorliegenden Erfindung sind die sich vertikal erstreckenden Schenkel der Winkelversteifungseinrichtung in an den Längs-Seitenwandabschnitten vorgesehenen Laschen aufgenommen. Bei einer derartigen bevorzugten Ausgestaltung können die Winkelversteifungselemente auf besonders einfache Weise angebracht und wieder gelöst werden, wenn beispielsweise der Boden zusammen mit der Wandung zu Reinigungszwecken gewaschen werden soll. Durch die Laschen ist außerdem eine zuverlässige Verbindung zwischen der Winkelversteifungseinrichtung und der den Boden zumindest teilweise umgebenden Wandung geschaffen.

Gemäß einer weiteren bevorzugten Ausgestaltung der vorliegenden Erfindung sind die Winkelversteifungseinrichtung und die Höheneinstelleinrichtung an den Längs-Seitenwandabschnitten ausgebildet. Dadurch ist es möglich, die Wirkungsweise der Winkelversteifungseinrichtung auf die Wirkungsweise der Höheneinstelleinrichtung anzupassen.

Gemäß einer weiteren bevorzugten Ausgestaltung erstreckt sich die Höheneinstelleinrichtung über die Laschen. Bei einer Betätigung der Höheneinstelleinrichtung zur Verringerung der Höhe der der Höheneinstelleinrichtung zugeordneten Wandung ergibt sich im Verlauf der Laschen zwangsläufig eine Falte. Bei Auslegung der Höhe der Wandversteifungselemente auf die maximale Höhe der Wandung ist eine Verkürzung nur möglich, wenn die Wandversteifungselemente oben vorstehen können oder entfernt werden, dann aber ist das erfindungsgemäße tragbare Behältnis bei verringerter Höhe eines Wandungsabschnittes nicht mehr als winkelversteifte Tragetasche verwendbar, sondern als Fußsack.

Die Höhenverstelleinrichtung kann darüber hinaus auch auf unterschiedliche Weise realisiert werden. Beispielsweise ist es möglich, die Wandversteifungselemente in senkrechter Richtung entsprechend zu verlängern, so daß sie eine Gesamthöhe aufweisen, die der maximalen Seitenwandhöhe entspricht. Zur Anpassung des textilen Überzuges der Seitenwände können diese in Längsrichtung Faltzonen aufweisen, die in gestrecktem Zustand ausgefahren und bei verkürzter Ausführung abgefaltet sind und beispielsweise mittels Reißverschluß, Flächenreißverschlußelemente oder Druckknöpfe an den restlichen Wandteilen befestigt werden können. Anstelle der angesprochenen Laschen können auch Hohlräume in den Wandbezugsteilen vorgesehen sein, in die die Wandversteifungselemente eingesetzt werden. Dann empfiehlt es sich jedoch, in der Mitte der Gesamthöhe die Faltzone vorzusehen und die senkrechten Wandversteifungselemente innen- oder außenseitig mindestens in diesem Abschnitt entlangzuführen, damit die Faltzonen bei der gewünschten Verkürzung abgefaltet werden kann. Wird dies nicht so gehandhabt, wird bei der angegebenen Ausführungsform sowohl außen als auch innen eine Faltung vorgenommen, wenn die Seitenwand bzw. die geschlossene Wandung auf ein niedrigeres Niveau gebracht werden soll.

Um auch in der maximalen Höhenstellung der Seitenwand eine Versteifung der Wand bzw. des Wandelementes zu gewährleisten, können auf die Wandversteifungselemente eine entsprechende Höhe aufweisen oder auf kürzere Verlängerungen aufgesetzt sein. Diese Verlängerungen können beispielsweise auch durch ein Längsstegverbindungsteil realisiert werden, das auf die zungenförmigen Enden benachbarter Wandverstärkungselemente in einer Seitenwand aufgesetzt wird, vorzugsweise mindestens auf die beiden Wandversteifungslemente, an denen die Tragegriffeinrichtung befestigt wird. Dies hätte zudem den Vorteil, daß die beiden beabstandeten zungenförmigen Wandversteifungselemente nicht aufeinanderzu bewegt werden können, wenn das Behältnis über die Tragegriffeinrichtung angehoben wird.

Gemäß einer weiteren bevorzugten Ausgestaltung ist die Winkelversteifungseinrichtung mittels der Verbindungsanordnung lösbar an der Bodenversteifungseinrichtung gehalten, so daß Bodenversteifungseinrichtung und Winkelversteifungseinrichtung als separate, den jeweiligen Erfordernissen optimal angepaßte Bauteile hergestellt und zur Versteifung des Bodens und der diesen umgebenden Wandung zusammengefügt werden können. Eine derartige Ausgestaltung ist auch im Hinblick auf die platzsparende Lagerung von Winkelversteifungseinrichtungen einerseits und Bodenversteifungseinrichtung andererseits zu bevorzugen.

Gemäß einer weiteren bevorzugten Ausgestaltung der vorliegenden Erfindung umfaßt die Verbindungsanordnung zumindest an der dem tragbaren Behältnis abgewandten Außenseite der Bodenversteifungseinrichtung ausgebildete Aufnahmen, in die die Winkelversteifungseinrichtung mit ihrem horizontal sich erstreckenden Schenkel einschiebbar ist. Da die Aufnahme an der Außenseite der Bodenversteifungseinrichtung ausgebildet ist, kann die dem Liegebereich zugewandte Innenseite des Bodenversteifungselementes zur komfortablen Lagerung des Kleinkindes eben ausgestaltet sein. Da die Aufnahmen außerdem derart ausgestaltet sind, daß die Winkelversteifungselemente in diese einschiebbar sind, kann einerseits eine sichere Verbindung zwischen Winkel- und Bodenversteifungseinrichtung geschaffen werden, ohne auf den Vorzug eines einstellbaren Abstandes der sich in vertikaler Richtung erstreckenden Schenkel der Winkelversteifungseinrichtung verzichten zu müssen. Darüber hinaus wird durch die auf der Außenseite der Bodenversteifungseinrichtung ausgebildeten Aufnahmen ein Auflager des tragbaren Behältnisses gegenüber dem Untergrund geschaffen.

Gemäß einer weiteren bevorzugten Ausgestaltung der vorliegenden Erfindung ist die Bodenversteifungseinrichtung als plattenförmiges Bauteil ausgebildet, wobei sich die Aufnahmen zur Innenseite des plattenförmigen Bauteils öffnen und eine sich zur Außenseite verjüngende Querschnittsform aufweisen. Durch diese Ausgestaltung ist eine platzsparende Lagerung von Bodenversteifungseinrichtungen möglich. Dabei liegen die übereinandergestapelten plattenförmigen Bauteile im wesentlichen ohne Abstand übereinander, da die Aufnahmen von übereinander angeordneten Bodenversteifungseinrichtungen aufgrund der sich zur Außenseite hin verjüngenden Querschnittsform ineinander eingreifen.

Gemäß einer weiteren bevorzugten Ausgestaltung weist die Bodenversteifungseinrichtung eine in Längsrichtung der Bodenversteifungseinrichtung die Steifigkeit erhöhende Querschnittsform auf. Eine derartige Querschnittsform wird insbesondere durch ein plattenförmiges Bauteil geschaffen, das durch Stege getrennte Ausnehmungen aufweist, wobei benachbarte Ausnehmungen in Querrichtung des tragbaren Behältnisses versetzt zueinander angeordnet ist. Durch diese Ausgestaltung wird eine in Längsrichtung des tragbaren Behältnisses erhöhte Biegesteifigkeit bewirkt, ohne daß hierdurch das Gewicht des plattenförmigen Bauteiles unnötig erhöht wird.

Gemäß einer weiteren bevorzugten Ausgestaltung der vorliegenden Erfindung ist die dem tragbaren Behältnis abgewandte Außenseite der Aufnahmen abgerundet, um eine Verletzung des weichen Materials des gepolsterten Bodens und der diesen zumindest teilweise umgebenden Wandung zu verhindern.

Zur einfachen Verbindung aller Teile können in der Seitenwand und/oder der Fuß- und Kopfwand des textilen oder aus Folie bestehenden Fußsackes bzw. Behältnisses Aufnahmetaschen vorgesehen sein, deren Öffnungen sich unten befinden und beispielsweise in der Fußsackfunktion über Klettverschlüsse verschlossen sind, um die nach oben vorstehenden Wandversteifungselemente, die auch einzelne zungenförmige Lamellen oder unterbrochene Wandelemente sein können, einführen zu können. Im Falle der Verwendung eines Klettverschlusses empfiehlt es sich darüber hinaus, im unteren Randbereich der Wandversteifungselemente entsprechende Gegenflachenreißverschlußelemente vorzusehen, um eine Rundum-Sicherung des Fußsackes an der Bodenversteifungsplatte ohne zusätzliche Maßnahmen sicherzustellen. Das Gegenflächenreißverschlußelement ist dabei an dem unteren Rand der Bodenversteifungsplatte und/oder den Wandversteifungselementen angeklebt.

Weitere Merkmale, Einzelheiten und Vorteile der Erfindung ergeben sich aus der nachfolgenden Beschreibung mehrere Ausführungsbeispiele in Verbindung mit den Zeichnungen.

In den Zeichnungen zeigen:
- FIG 1: in vereinfachter perspektivischer Explosionsdarstellung einen Fußsack mit darunter befindlicher erfindungsgemäß ausgeführter Verstärkungsplatte und darüber befindlichem bügelförmigen Tragegurt;
- FIG 2: ein mögliches Steckschloßsystem zur Ankopplung des Tragegurtes;
- FIG 3: eine andere Anordnung der Befestigung eines Tragegurtes an einem Wandversteifungselement;
- FIG 4: eine weitere wannenförmige Ausführungsform der Bodenversteifungsplatte mit Wandversteifungselementen gemäß der Erfindung;
- FIG 5: eine andere Ausführungsform mit einem Querversteifungsteil oberhalb lamellenartiger Wandversteifungselemente;
- FIG 6: eine Explosionszeichnung einer erfindungsgernäßen Ausführung eines Fußsackes mit darunter befindlicher Bodenversteifungsplatte;
- FIG 7: eine weitere Ausführung einer Verbindung zwischen Bodenversteifungsplatte und Verstärkungselement gemäß FIG 6;
- FIG 8: eine Seitenansicht einer Bodenversteifungsplatte mit Wandversteifungselementen an den Seiten und der Stirnseite des Kopfteils;
- FIG 9: eine Unteransicht der Verstärkungsplatte gemäß FIG 8;
- FIG 10: eine perspektivische Ansicht eines Ausführungsbeispiels eines erfindungsgemäßen Behältnisses mit abgenommenen Tragegriffen,
- FIG 11: eine perspektivische Ansicht des in FIG 10 dargestellten Behältnisses in einer Tragestellung,
- Fig 12: eine perspektivische Ansicht eines Ausführungsbeispiels eines Winkelversteifungselementes mit einem Teilstück eines korrespondierenden Winkelversteifungselementes zur Bildung eines U-förmigen Versteifungselementes,
- FIG 13: einen Längsschnitt entlang der Mittellängsachse des in FIG 12 vollständig gezeigten Winkelversteifungselementes,
- FIG 14: eine perspektivische Ansicht eines Ausführungsbeispiels einer mit einer Winkelversteifungseinrichtung verbundenen Bodenversteifungseinrichtung,
- FIG 15: eine vergrößerte Schnittansicht entlang der Linie VI-VI gemäß FIG 14,
- FIG 16: eine perspektivische Ansicht eines weiteren Ausführungsbeispiels eines mit einer Winkelversteifungseinrichtung zu versteifenden tragbaren Behältnisses;
- FIG 17: eine perspektivische Ansicht des in FIG 16 dargestellten tragbaren Behältnisses mit verringerter Höhe, und
- FIG 18: eine vergrößerte Schnittansicht des Längs-Seitenwandabschnittes entlang der Linie III-III gemäß FIG 17.

In Figur 1 ist ein Babyfußsack dargestellt, der in ein Behältnis zum Tragen der Babys umwandelbar ist, wie er beispielsweise aus der DE 40 02 426 C2 bekannt ist. Es kann aber auch jedes andere Behältnis verwendet werden, das die Form eines Fußsackes aufweist und in einen Kindersportwagen oder in eine andere Kinderbeförderungseinrichtung eingangs angegebener Art ohne Bodenversteifungsplatte einsetzbar ist, z. B. auch ein rechteckförmiges bzw. kastenförmiges Behältnis, dessen Kopfteil nicht oder andersartig veränderbar ist. Dieser Fußsack 1 weist in der dargestellten Gebrauchsstellung eine umlaufende Wand, gebildet aus den Seitenwänden 3a, 3b und den Stirnwänden (Kopf- und Fußwandungen) 5a, 5b, auf. Die Stirnwand 5a läßt sich darüber hinaus über nicht dargestellte lösbare bzw. verkürzte Elemente im Randbereich für eine zweite Gebrauchsstellung ausbreiten, was aber nicht zwingend notwendig ist. Das Kopfwandteil 5a umfaßt die Kopfteilwandung 7, während die Steitenwandteile 3a und 3b, die sich anschließen, das Unterteil 6 gemeinsam mit dem Fußwandteil 5b begrenzen. Die so gebildete geschlossene Wandung kann fest am Bodenteil 4 befestigt oder aber auch z. B. mittels eines Reißverschlusses oder Flächenreißverschlußelementes davon trennbar ausgeführt sein. Ebenso kann das hineinzulegende Kleinkind bzw. Baby durch ein Oberteil 2 geschützt werden. Dieses Oberteil 2 kann ebenfalls abnehmbar oder zurückklappbar ausgeführt sein, zu welchem Zweck im Seitenbereich z. B. Reißverschlüsse oder Flächenreißverschlußelemente vorzusehen sind. Das Oberteil 2 kann aber auch gemeinsam mit den Seitenwandteilen 3a und 3b sowie dem Fußwandteil 5b schalenförmig ausgeführt sein und abnehmbar am Unterteil befestigt sein. Alle diese Ausführungen sind in der genannten Patentschrift näher beschrieben.

Erfindungswesentlich ist die Ausgestaltung der Winkelversteifungseinrichtung, die in diesem Beispiel aus einer Bodenversteifungsplatte 8, die nur von der Unterseite her an den Fußsack 1 angefügt werden kann, besteht. Die Besonderheit liegt darin, daß diese Bodenversteifungsplatte 8 mindestens an den Längsseiten, und zwar in etwa im Bereich der querverlaufenden Schwerpunktachse des Fußsackes mit innenliegendem Baby bzw. Kleinkind, hochstehende Wandversteifungselemente 9a und 9b aufweist, die relativ verbiege- und verdrehsteif sind und eine etwas geringere Höhe als die Seitenwandteile 3a, 3b aufweisen und üblicherweise unter dem oberen Rand der Seitenwandteile 3a, 3b enden oder aus Öffnungen oben hervorstehen. Diese verdrehsteifen, als stehende Wand ausgebildeten Wandversteifungselemente 9a, 9b stehen im wesentlichen rechtwinklig aus der Ebene der Bodenversteifungsplatte 8 nach oben und sind so fest daran befestigt, daß ihre Lageposition nicht verändert werden kann. Die Wandversteifungselemente 9a und 9b werden von unten in taschenförmige Aufnahmen 38 in den Seitenwandteilen 3a und 3b des Fußsackes 1 eingesteckt und enden im oberen Randbereich. Dieser Randbereich der Seitenwandteile 3a, 3b des Fußsackes weist schlitzförmige Öffnungen 37a und 37b auf, aus denen entweder in Verlängerung des oberen Randes der Wandversteifungselemente 9a, 9b vorstehende Schloßsysteme hervorstehen oder versenkt unterhalb der Öffnung 37a, 37b enden. Die Schloßsysteme werden im dargestellten Ausführungsbeispiel durch die an die Wandversteifungselemente 9a und 9b angesetzte dreieckförmig verlaufende Schloßwand 10a und 10b gebildet, wie aus Figur 2 ersichtlich ist. In die Öffnung 39 des Schloßkastens, der vorderseitig in der Wand 10a bzw. 10b einen Durchbruch 11 aufweist, ist das Schloßgegenelement 19 eines Tragebügels bzw. eines Tragegurtes 18 einsteckbar. Das Steckschloßelement besteht aus einem Trägerteil 12, wie aus Figur 2 ersichtlich, das ein querlaufendes Langloch zur Aufnahme einer Schlaufe 14 des Tragegurtes 18 aufweist. An dem Träger 12 ist in bekannter Weise ein federnder Schloßkeil 13 befestigt, der in Richtung des Trägers 12 drückbar ist, wenn er in die Öffnung 39 des Schloßteils 10a, 10b an den Wandversteifungselementen 9a, 9b eingeschoben wird. Der federnde Schloßkeil 13 greift rastend mit der oberen Kante unter die obere Kante des Druchbruches 11, so daß der Tragegurt 8 hierüber fest an dem Befestigungselement 9a, 9b befestigt ist. Zum Lösen ist es erforderlich, wieder auf den federbelasteten Schloßkeil 13 zu drücken und diesen so weit in die Öffnung 39 zu verschieben, daß die Sperrkante sich im Inneren der Öffnung 39 befindet, so daß der Schloßkeil 13 des Schloßteils 19 aus der Öffnung 39 herausgezogen werden kann. Zugänglich ist die Druckfläche des Schloßkeils 13 entweder durch die Öffnung 37a, 37b oder von außen durch Druck auf das textile Gewebe oder durch eine Ausnehmung im textilen Wandgewebe des Seitenwandteils im Bereich des Durchbruches 11. Eine Besonderheit besteht somit darin, daß bei Benutzung des Fußsackes 1 als Babytragetasche bzw. als Behältnis zum Tragen eines Babys über das Anbringen der Tragegurte 18, die beidseitig vorgesehen sind, die Bodenversteifungsplatte 8 automatisch hieran mit befestigt wird. Es können aber auch besondere Befestigungsmittel, z. B. Druckknopfverbindungen, an der Unterseite des Bodens 4 oder an der Innenseite der taschenförmigen Öffnung 3 vorgesehen sein, die mit korrespondierenden Gegenelementen an der Bodenversteifungsplatte 8 oder an den Wandversteifungselementen 9a, 9b verbindbar sind. Relativ einfach in der Handhabung sind dabei Flächenreißverschlußelemente, die an den entsprechenden Stellen festgeklebt bzw. an dem Fußsack angenäht sind. Die Bodenversteifungsplatte 8 mit den Wandversteifungselementen 9a, 9b und dem Steckschloßkasten ist zweckmäßigerweise aus Kunststoff gefertigt und einteilig ausgebildet.

In Figur 3 ist eine Variante des Wandversteifungselementes 9a bzw. 9b dargestellt. Wie daraus ersichtlich, sind in den oberen Eckenbereichen Abschrägungen zum leichteren Einführen in die Tasche 38 des Seitenwandteils vorgesehen. Ferner sind parallel hierzu auch schräg gegenüber der Bodenversteifungsplatte 8 verlaufende Langlöcher 15a und 15b zur Aufnahme einer Schlaufe 16 aus Gurtmaterial vorgesehen, an deren Enden Gurtschloßelemente 17 befestigt sind, wie es bei allen Sicherheitsgurten üblich ist. Die Erfindung ist nicht an ein spezielles Schloßsystem für Sicherheitsgurte gebunden.

Die Neigungswinkel zeigen darüber hinaus, daß hierdurch eine V-förmige Weitung gegeben ist, so daß der entsprechend anzufügende Tragebügel bzw. Tragegurt 18 mit seinem Gegenschloßelement 19 eine leichte Bogenform aufweisen kann, insbesondere dann, wenn er als relativ steifer Bügel ausgebildet ist.

In dem Ausführungsbeispiel nach Figur 4 ist eine Bodenversteifungsplatte 8 dargestellt, die nicht nur seitlich Wandversteifungselemente 9a und 9b, sondern auch im Kopfwandteil ein weiteres nach oben stehendes Wandversteifungselement 21 und im Fußwandteil ein Wandversteifungselement 22 aufweist. Diese sind in die Bogenteile eingepaßt. Sie können aber auch bei entsprechender Ausführung des Fußsackes eckig ausgebildet sein. Die Breite und die Stärke sowie ein Profil sind dabei von der gewünschten Verstärkung abhängig.

Eine weitere Besonderheit besteht darin, daß ein umlaufender, wannenförmig angeformter Rand 35 zur Stabilitätsverbesserung der Bodenversteifungsplatte 8 vorgesehen ist. Damit ist praktisch eine unterbrochene Wannenform realisiert, an der - in gleicher Weise wie anhand von Figur 1 beschrieben - der Fußsack befestigbar ist. Auch dieser Teil kann aus Kunststoff oder einem preßbaren Formstoff, z. B. Preßpappe, hergestellt werden.

In Figur 5 ist eine weitere Variante einer Bodenversteifungsplatte 8 mit daran befestigten lamellenförmigen, fingerartig nach oben stehenden Wandversteifungselementen 20a und 20b dargestellt, welche darüber hinaus ein flächenförmiges Wandversteifungselement 21 im Kopfwandteil aufweist. Diese Darstellung soll zeigen, daß einzelne stegförmige bzw. zungenförmige Wandversteifungselemente 20a und 20b, an entsprechenden Stellen plaziert, den gleichen Zweck erfüllen, nämlich zu verhindern, daß im Falle des Aufliegens eines Gewichtes querverlaufend auf der Tragetasche diese in sich zusammenfallen kann.

Die gewünschte Wirkung kann noch verstärkt werden, indem von oben auf die einzelnen Lamellen oder auch auf die wandförmigen Wandversteifungselemente 9a, 9b gemäß Figuren 1 und 4 ein Querverstärkungselement 36 aufgesteckt wird. Entsprechend weist dieses an den Seiten beispielsweise Langlöcher auf, mit denen das Querverstärkungselement 36 auf verbindungsangepaßte Wandversteifungselemente 9a, 9b oder Lamellen 20a, 20b oder auf vorstehende Ansätze an den Wandversteifungselementen 9a und 9b aufsetzbar ist. Dadurch können auch längs auf das Oberteil 2 aufgelegte Teile zu keinem Zusammenziehen der Seitenwände führen. Hierdurch wird die gewünschte Stabilitätswirkung noch verstärkt. Ein Querverstärkungselement ist aber nicht zwingend notwendig.

In Figur 6 ist eine andere Variante dargestellt. Diese besteht darin, daß in der Seitenwand 3a, 3b bzw. auch in der Stirnwand 5b (gleiches gilt auch für die Stirnwand 21 im Kopfbereich) bereits ein streifenförmiges Wandversteifungselement 24 bzw. 23 eingezogen ist; dies kann beispielsweise eine sehr stabile Pappe sein. Dieses Wandversteifungselement weist nach unten vorstehende Ansätze 25 und 26 auf, um das Wandversteifungselement 24 bzw. 23 an der von unten anfügbaren Bodenversteifungsplatte 8 anbringen zu können. Im Ausführungsbeispiel sind hierzu kongruent verlaufend in der Bodenversteifungsplatte 8 Langlöcher 29 und 30 mit querverlaufenden federbelasteten Riegeln 31 und 32, die vorgezogen werden können, vorgesehen, so daß die vorstehenden Ansätze 25 und 26 in die Langlöcher 29 und 30 eingesteckt werden können. Sodann werden die federbelasteten Hebel 31 und 32 losgelassen und gleiten in die Verriegelungsbohrungen 27 und 28. Dadurch wird das Wandversteifungselement 24 mit der unteren Kante in Richtung der Bodenversteifungsplatte 8 gezogen und fest hieran befestigt. Auch dadurch ist sichergestellt, daß die Wandversteifungselemente bzw. die Seitenwand bei Druckbelastung von oben nicht nach innen in den Innenraum des Fußsackes fallen oder in sich zusammengedrückt werden können. Die gleiche Befestigungsmethode kann auch für das Wandversteifungselement 23 vorgesehen sein.

Eine andere Befestigungsart ist aus Figur 7 ersichtlich. So können an der Bodenversteifungsplatte 8 auch nach oben stehende U-förmige Aufnahmen aus den Wänden 33 und 34 oder Stegen vorgesehen sein, die in taschenförmige Öffnungen der Seitenwände 3a und 3b des Fußsackes von unten eingreifen und in die dann die Wandversteifungselemente 24 bzw. 33 von oben eindrückbar sind. Ein vorstehender Rastansatz an der Wand 34 der U-förmigen Aufnahme kann dabei in eine entsprechend plazierte Ausnehmung 41 des Wandversteifungselementes 24 einrasten. Durch erhöhte Zugkraft auf die Seitenwand 3a, 3b kann diese Verbindung nach dem Entfernen des Tragegrifes wieder gelöst werden, indem die Eigenelastizität der Wand 34 ausgenutzt wird Es ist aber auch möglich, anstelle der angegebenen Rastverbindung zusätzliche Befestigungsmittel, wie Druckknopfverbindungen oder Flächenreißverschlußverbindungen, zur Fixierung des Fußsackes 1 an der Bodenversteifungsplatte 8 vorzusehen.

In den Figuren 8 und 9 ist eine erfindungsgemäße Bodenversteifungsplatte dargestellt, die aus Kunststoff besteht. Zur Gewichtsreduzierung sind dabei sowohl in den wandförmigen Wandversteifungselementen 9a bzw. 21 Durchbrüche 42 vorgesehen als auch in der Bodenversteifungsplatte 8 selbst solche Ausschnitte 43. Durch diese Struktur wird zudem eine hohe Steifigkeit bei gleichzeitiger Gewichtsreduzierung gewährleistet.

Wie in Fig. 10 dargestellt, umfaßt das Behältnis nach einem weiteren Beispiel einen Bodenabschnitt 51, der in einer Darstellung nahezu vollständig von einem Abdeckabschnitt 52 überdeckt ist. Der Abdeckabschnitt 52 weist an seinem, dem Kopfbereich des Behältnisses zugewandten Endabschnitt eine gepolsterte Kappe 53 auf. Die gepolsterte Kappe 53 ist über Knöpfe 54 in einer aufgeklappten Stellung gehalten. Es ist auch möglich, die gepolsterte Klappe 53 derart zu befestigen, daß ein von einem Kapuzenabschnitt 55 umgebener Kopfbereich des Behältnisses noch weiter abgedeckt ist. Der Abdeckabschnitt 52 ist mit Steppnähten 56 versehen. In einem Übergangsbereich zwischen dem Abdeckabschnitt 52 und einem Längs-Seitenabschnitt 57 des Behältnisses ist eine Verbindungseinrichtung, insbesondere in Form eines Reißverschlusses 58, vorgesehen. Nach Öffnen der Verbindungseinrichtung ist der Abdeckabschnitt 52 abklappbar und insbesondere über die Knöpfe 54 in einer Position arretierbar, in welcher durch den Abdeckabschnitt 52 ein verlängerter Beinaufnahmebereich bereitstellbar ist.

An den Längs-Seitenabschnitten 57 sind zwei voneinander beabstandete Laschen 59 ausgebildet, die an den jeweiligen Längs-Seitenabschnitt 57 angenäht sind. In jeder Lasche 59 ist ein Winkelversteifungselement 60 gehalten. Dieses besteht vorzugsweise aus Kunststoff (Spritzgußteil). Aus Darstellungsgründen ist die Lasche 59 im oberen Bereich zeichnerisch nicht dargestellt. Statt dessen ist der Verlauf der Naht, mit der die Lasche 59 an dem tragbaren Behältnis befestigt ist, in strichpunktierter Linie gezeigt.

An dem den Längs-Seitenabschnitt 57 überragenden Ende weist jedes Winkelversteifungselement 60 ein Schnappelement 61 auf. Dieses Schnappelement 61 ist einstückig an dem Winkelversteifungselement 60 ausgebildet und bildet ein federelastisch mit einem Gegenverschlußelement 62 eines Tragegriffs 63 verrastbares Schloßteil. Vorzugsweise sind die Schnappelemente 61 sowie der Gegenverschluß 62 in den jeweiligen Laschen 59 aufgenommen, um ein ansprechendes Erscheinungsbild zu schaffen. Darüber hinaus wird bei einer derartigen Ausgestaltung das mitunter scharfkantige und harte Befestigungselement von einem weichen Stoffüberzug, der durch die Lasche 59 gebildet ist, abgedeckt.

Wie ersichtlich, werden die Enden von zwei sich gegenüberliegenden Stegen der die Längs-Seitenabschnitte 57 versteifenden Winkelversteifungselemente durch die über die Tragegriffe 63 übertragene Haltekraft aufeinanderzu gezogen, wenn das Behältnis angehoben wird. Aufgrund ihrer Steifigkeit wird jedoch verhindert, daß durch diese Zugkraft die Längs-Seitenabschnitte 57, die durch den Bodenabschnitt 51 und die den Bodenabschnitt 51 umgebende Wandung gebildete Aufnahme für das Kleinkind verkleinert wird. Die an der Unterseite des Bodenabschnitts 51 anliegenden Schenkel der Winkelversteifungselemente 60 können zur Erhöhung der Steifigkeit des tragbaren Behältnisses insgesamt in Taschen gehaltert sein. Diese Taschen können zur leichteren Entnahme der Winkelversteifungselemente 60 aus den Laschen 59 durch einen Klettverschluß verschließbar sein. Im vorliegenden Fall sind die Winkelversteifungselemente 60 jedoch miteinander verbunden.

Wie Figur 12 zu entnehmen ist, weist ein Winkelversteifungselement 60 eine sich in Längsrichtung des an dem Bodenabschnitt 5 anliegenden Schenkels eine Ausnehmung 64 auf. In dieser Ausnehmung ist ein Steg 65 des gegenüberliegenden Winkelversteifungselementes aufgenommen. Dieses Winkelversteifungselement ist lediglich mit seinem an dem Bodenabschnitt 51 anliegenden Schenkel dargestellt. Bei dem gezeigten Ausführungsbeispiel weist der Steg 65 zwei sich gegenüberliegende Federn 66 auf, die in an der Ausnehmung 64 ausgebildete, in Fig. 13 dargestellte Nuten 67 eingreifen. Der Steg 65 ist somit in der Ausnehmung 64 in Längsrichtung des an dem Bodenabschnitt anliegenden Steges verschiebbar gehalten. Die Nut- und Feder-Verbindung zwischen den sich gegenüberliegenden Winkelversteifungselementen 60 bewirkt, daß sich diese lediglich in Längsrichtung der an den Bodenabschnitt 51 anliegenden Schenkel gegeneinander verschieben können. Eine an den Schnappelementen 61 angreifende, die winkelförmigen Versteifungselemente 60 nach innen ziehende Kraft führt demnach nicht zu einer Verformung des durch die beiden sich gegenüberliegenden Winkelversteifungselemente 60 gebildeten U-förmigen Versteifungselementes.

Abgesehen von der speziellen Ausgestaltung ihres an dem Bodenabschnitt 51 anliegenden Schenkels sind die beiden sich gegenüberliegenden Winkelversteifungselemente 60 identisch ausgestaltet. Wie der Fig. 12 zu entnehmen ist, weist das Schnappelement 61 zwei identisch ausgebildete Flügel 68 auf, die durch eine in Längsrichtung des den Längs-Seitenabschnitt versteifenden Schenkels des Winkelversteifungselementes 60 ausgebildete Kehle 69 voneinander beabstandet sind. Dadurch können die Flügel 18 elastisch aufeinanderzu bewegt werden, um das Gegenstück 62 des Tragegriffs 63 mit dem Schnappelement 61 zu verrasten.

Das in den Figuren 12 und 13 vollständig gezeigte Winkelversteifungselement weist zwei sich in Längsrichtung des Winkelversteifungselementes 60 erstreckende Versteifungsrippen 70 auf. Die Versteifungsrippen 70 sind parallel zueinander angeordnet. Die Stärke der Versteifungsrippen 70 nimmt kontinuierlich von den Enden der jeweiligen Schenkeln bis zu einem Knie 71, an dem die beiden Schenkel miteinander verbunden sind, zu.

Die Ausgestaltung der Winkelversteifungseinrichtung 60 ist insbesondere in Figur 13 zu erkennen, die einen Längsschnitt durch das in Figur 12 dargestellte Winkelversteifungselement 60 zeigt. Wie ersichtlich, besteht das Winkelversteifungselement 60 im wesentlichen aus einem winkelförmigen Basisteil, wobei das Basisteil die beiden rechtwinklig zueinander ausgebildeten Schenkel aufweist, deren Außenflächen jeweils parallel zueinander verlaufen. Die Versteifungsrippen 70 erheben sich jeweils in einer Richtung quer zur Mittellängsachse zum Rand der Schenkel. Im Bereich des Knies 71 weisen die Versteifungsrippen 70 eine Verdickung 72 auf. An der Außenfläche der Verdickung 72 ist an dem tiefsten Punkt eine sich parallel zur Horizontalen erstreckende Standfläche 73 ausgebildet.

Zur Befestigung an der durch den Bodenabschnitt 51 und der den Bodenabschnitt 51 umgebenden Wandung gebildeten Aufnahme für das Kleinkind werden die sich gegenüberliegenden Versteifungselemente 60 zunächst in Längsrichtung der an dem Bodenabschnitt 51 anliegenden Schenkel der jeweiligen Winkelversteifungselemente 60 ineinander gescheben. Dabei werden die an dem Steg 65 ausgebildeten Federn 66 in den Nuten 67 der Ausnehmung 64 zum Eingriff gebracht. Es ergibt sich somit eine torsions- und biegesteife Verbindung der sich gegenüberliegenden Winkelversteifungselemente 60. Danach wird das aus den beiden sich gegenüberliegenden Winkelversteifungselementen 60 gebildete U-förmige Versteifungselement mit den die Längs-Seitenabschnitte 57 versteifenden Schenkeln von unten nach oben in die Laschen 59 geschoben. Danach werden die Tragegriffe 63 durch Verrasten der Gegenverschlußelemente 62 an den Schnappelementen 61 mit den Winkelversteifungselementen 60 verbunden.

Bei der Benutzung des tragbaren Behältnisses wirken die Verdickungen 72 als Füße. Da bei dem gezeigten Ausführungsbeispiel jedes Winkelversteifungselement 60 zwei Versteifungsrippen 20 aufweist, ergeben sich an jedem Winkelversteifungselement zwei Standflächen 73. Beim Absetzen des tragbaren Behältnisses wird dieses somit flächig gelagert und gegenüber dem Boden beabstandet. Die Stärke der Verdickung 72 gibt dabei den Abstand zwischen dem Boden und dem Bodenabschnitt 51 vor.

Figur 14 zeigt eine perspektivische Ansicht eines Ausführungsbeispiels einer Bodenversteifungseinrichtung 74, die eine Versteifungsplatte 75 umfaßt. Die Versteifungsplatte 75 weist im vorderen Bereich zwei in Querrichtung gegenüberliegend angeordneter Aufnahmen 76 auf. In gleicher Weise sind in dem hinteren Bereich der Versteifungsplatte 75 auf gleicher Höhe angeordnete Aufnahmen 76 ausgebildet. Weiterhin sind zur Gewichtseinsparung in der Versteifungsplatte 75 eine Vielzahl von Ausnehmungen 77 ausgebildet. Die Ausnehmungen 77 erstrecken sich in Längsrichtung der Versteifungsplatte 75, d.h. die Länge der Ausnehmungen 77 in Längsrichtung der Versteifungsplatte 75 ist größer als deren Breite. In Längsrichtung liegen die Ausnehmungen 77 hintereinander. In Querrichtung sind benachbarte Ausnehmungen 77 jedoch versetzt zueinander angeordnet, um eine gleichmäßige Biegesteifigkeit der Versteifungsplatte 75 in Längsrichtung zu bewirken.

In Figur 15 ist eine vergrößerte Schnittansicht entlang der Linie VI-VI gemäß Figur 14 gezeigt. Die Aufnahme 76 weist eine sich quer zur Längserstreckung der Versteifungsplatte 75 erstreckende Einschuböffnung 78 auf, die im wesentlichen eine trapezförmige Querschnittsfläche hat und von einer Wandung 79 umgeben ist. Die Wandung 79 weist ein sich im wesentlichen parallel zu der Versteifungsplatte 75 erstreckendes Wandungssegment 79a auf. Die Querschnittsfläche der Einschuböffnung 78 ist dabei derart ausgestaltet, daß ein in die Aufnahme 76 durch die Einschuböffnung 78 eingeschobener Schenkel eines Winkelversteifungselementes 60 sicher in der Aufnahme 76 gehalten ist. Dabei ist die Querschnittsfläche der Einschuböffnung 78 jedoch derart gewählt, daß die Versteifungselemente 60 in Querrichtung der Versteifungsplatte 75 in der Aufnahme 76 verschiebbar ist.

Die Aufnahme 76 öffnet sich zu der Innenfläche der Versteifungsplatte 75 über eine Öffnung 80. Dabei sind die sich parallel zu dem in die Einschuböffnung eingeschobenen Schenkel des Winkelversteifungselementes 60 erstrekkenden Begrenzungsflächen der Öffnung 80 als Verlängerung der trapezförmig zueinander ausgerichteten inneren Seitenflächen der Wandung 79 ausgebildet. Somit kann beim Stapeln der Versteifungsplatten 75 übereinander die Wandung 79 einer Versteifungsplatte 75 in die Öffnung 30 eingreifen, so daß sich eine hohe Packungsdichte von übereinander gestapelten Versteifungsplatten 75 ergibt.

Bei dem in den Figuren 14 und 15 gezeigten Ausführungsbeispiel sind Winkelversteifungselemente 60 vorgesehen, deren sich parallel zur Versteifungsplatte 75 erstrekkende Schenkel ineinanderschiebbar sind, wie dies vorstehend mit Bezug auf die Figuren 12 und 13 ausführlicher erläutert worden ist. Dadurch ist es möglich, die Breite zwischen den vertikalen Schenkeln der Winkelversteifungselemente 60 variabel einzustellen und an die Abmessung des jeweiligen flexiblen Taschenkörpers anzupassen.

Die Erfindung ist nicht auf das voranstehend beschriebene Ausführungsbeispiel beschränkt. So ist es beispielsweise auch möglich, zwei Winkelversteifungselemente als einstückiges, U-förmiges Versteifungselement auszubilden, dessen mittlerer Schenkel an die Breite des Bodenabschnitts angepaßt ist. Für den Fachmann ergeben sich alternative Ausgestaltungen zu der beschriebenen Nut-Feder-Verbindung zwischen zwei sich gegenüberliegenden Winkelversteifungselementen. Insbesondere bei der Herstellung der Winkelversteifungselemente aus Kunststoff kann es gewünscht sein, die sich gegenüberliegenden Winkelversteifungselemente durch eine großflächige Verbindung formschlüssig miteinander derart zu verbinden, daß die beiden Winkelversteifungselemente in Längsrichtung der an dem Bodenabschnitt anliegenden Schenkel einstellbar miteinander verbunden sind.

In den Figuren 16 und 17 ist ein weiteres Ausführungsbeispiel eines tragbaren Behältnisses dargestellt, was sich besonders zur Verwirklichung der vorliegenden Erfindung eignet. Das in den Figuren 16 und 17 dargestellte Ausführungsbeispiel eines erfindungsgemäßen tragbaren Behältnisses entspricht im wesentlichen dem in den Figuren 10 und 11 dargestellten Ausführungsbeispiel. Dementsprechend sind gleiche Bauteile mit gleichen Bezugszeichen versehen.

Bei den in den Figuren 16 und 17 dargestellten Ausführungsbeispiel sind an den Längs-Seitenwandabschnitten 57 zwei in Längsrichtung voneinander beabstandete Befestigungseinrichtungen, die vorliegend durch Laschen 59 gebildet sind, angeordnet. In die Laschen 59 können nicht dargestellte, L- oder U-förmige Winkelversteifungseinrichtungen mit ihrem einen Schenkel eingeschoben werden, deren anderer Schenkel sich im wesentlichen parallel zu dem Bodenabschnitt 51 erstreckt. Die derart in der Lasche 59 aufgenommene Versteifungseinrichtung weist beispielsweise an dem oberen Ende ihres in der jeweiligen Lasche 59 aufgenommenen Schenkels ein Rastelement auf, an dem ein Ende eines Tragegriffs angeschlossen werden kann.

An der Außenseite oder der Innenseite der jeweiligen Längs-Seitenwandabschnitte sind Höheneinstelleinrichtungen 90 vorgesehen, die vorliegend durch einen sich im wesentlichen parallel zu dem Bodenabschnitt erstreckenden Reißverschluß gebildet sind. Dabei sind in dem in Figur 10 dargestellten Zustand des tragbaren Behältnisses, bei dem dieser seine volle Höhe hat, die beiden Hälften 90a, 90b des Reißverschlusses 90 voneinander beabstandet. Die Hälften des Reißverschlusses 90 sind mit den Außenflächen der Laschen 59 sowie der Längs-Seitenwandabschnitte 57 vernäht.

Die in den Figuren 16 und 17 gezeigte Höheneinstelleinrichtung erstreckt sich in Längsrichtung der Längs-Seitenwandabschnitte 57 von der fußseitigen Stirnseite des tragbaren Behältnisses bis zum Kapuzenabschnitt 55. Der Reißverschluß 90a, 90b endet an der Stelle, wo die im vorliegenden Ausführungsbeispiel durch den Reißverschluß 90 gebildete Verbindung zwischen den Längs-Seitenwandabschnitten 57 und dem Abdeckabschnitt 52 endet. Durch diese Ausgestaltung wird sichergestellt, daß der den Kopfbereich des Kindes umgebende Kapuzenabschnitt 55 zum Schutz des Kindes auch dann im wesentlichen die volle Höhe aufweist, wenn die Längs-Seitenwandabschnitte 57 durch die Höheneinstelleinrichtung in ihrer Höhe vermindert sind.

In Figur 17 ist die in Figur 16 dargestellte Tragetasche in einem Zustand verringerter Höhe dargestellt. In diesem Zustand ist der Reißverschluß 90 geschlossen, so daß sich eine Höhe h des tragbaren Behältnisses ergibt, die gegenüber der Höhe H gemäß Figur 16 um den Abstand der beiden Reißverschlußhälften 90a, 90b verringert ist.

Die in den Figuren 16 und 17 dargestellte, an den Längs-Seitenwandabschnitten 57 angeordnete Höheneinstelleinrichtung ist vorzugsweise derart ausgebildet, daß die Höhe der Längs-Seitenwandabschnitte 57 um 20% bis 35% durch Betätigung der Höheneinstelleinrichtung 59 verringerbar ist.

Bei dem gezeigten Ausführungsbeispiel beträgt die volle Höhe H = 20 cm, wohingegen die verminderte Höhe h = 15 cm ist. Die im Zustand vollständiger Höhe in vertikaler Richtung durchgängigen Laschen 59 weisen in dem in Figur 17 dargestellten Zustand im Bereich des Reißverschlusses 90 eine Falte auf. Diese Falte erstreckt sich im wesentlichen quer zur Längserstreckung der Laschen 59. Es ist somit nicht mehr möglich, eine Winkelversteifungseinrichtung oder dergleichen entlang der Längs-Seitenwandabschnitte 57 vollständig in die Laschen 59 einzuschieben. Dadurch wird sichergestellt, daß das tragbare Behältnis nicht in dem in Figur 17 dargestellten Zustand verringerter Höhe als Tragetasche benutzt wird. In dem in Figur 17 dargestellten Zustand besteht keine Möglichkeit, die Tragegriffe an das tragbare Behältnis anzuschließen,

Wird das in den Figuren 16 und 17 gezeigte Ausführungsbeiseiel des tragbaren Behältnisses in dem in Figur 11 dargestellten Zustand verringerter Höhe als Fußsack in einem Sportwagen benutzt, so ergibt sich eine Knickung des Bodenabschnitts 1 im Bereich der Knie des Kleinkindes und eine Knickung im Hüftbereich des Kleinkindes. Aufgrund der verringerten Höhe der Längs-Seitenwandabschnitte 57 ergibt sich im Bereich der Knickungen jedoch keine wesentliche Ausbauschung bzw. Falten in dem Längs-Seiten-wandabschnitt 57 in einer Richtung quer zum Bodenabschnitt 51. Dadurch wird sichergestellt, daß der von dem Bodenabschnitt 51 und den Wandungen 55, 57 umgebene Liegebereich für das Kleinkind bei einer derartigen Verwendung des erfindungsgemäßen tragbaren Behältnisses als Liegesack das erforderliche Platzangebot bietet. Weiterhin wird verhindert, daß Ausbauschungen derart von dem Längs-Seitenwandabschnitten 57 nach außen vorstehen, daß das tragbare Behältnis nicht mehr ohne Verminderung des Raumangebotes in dem Liegebereich in einen Sportwagen eingesetzt werden kann.

Die Figur 18 zeigt eine Längsschnittansicht entlang der Linie IX-IX gemäß der Darstellung in Figur 17. In vertikaler Richtung erstreckt sich der Längs-Seitenwandabschnitt 57 von dem Bodenabschnitt 51, wobei die Außenfläche des Längs-Seitenwandabschnittes 57 im Bereich einer Falte 57a durch die miteinander verbundenen Hälften des Reißverschlusses 90a, 90b gebildet sind. Durch die Falte 57a werden die oberhalb und unterhalb der Falte 57a liegenden Teilbereiche des Längs-Seitenwandabschnittes 57 voneinander beabstandet. Dabei verhindert der geschlossene Reißverschluß 90, daß sich der Längs-Seitenwandabschnitt auf seine volle Höhe aufstellt. Da sich die Falte 57a in Längserstreckung über beide Laschen 59 erstreckt, werden die bei voller Höhe durchgängigen Laschen 59 durch die Falte 57a verlegt. Es wird somit verhindert, daß das erfindungsgemäße tragbare Behältnis bei verminderter Höhe als Tragetasche verwendet wird. Dies ist gewünscht, wenn das Behältnis bei verminderter Höhe nicht als Babytragetasche verwendet werden soll. In dieser Funktion dient das Behältnis als Fußsack.

Die Figur 18 zeigt ferner, daß der gefaltete Verlängerungsteil 57a an der Innenseite vorsteht. Im Falle, daß der Reißverschluß an der Innenseite angebracht ist, ragt die Falte 57a in den Innenraum. Wird der Reißverschluß 90 geöffnet, so verlängert sich die Höhe um die Auszugshöhe des Verlängerungsteils, bzw. der Falte 57a. In die vorgesehene Öffnung der Lasche 59 kann das Wandversteifungselement des Winkelversteifungselementes 60 von unten dann eingeführt werden und der horizontale Schenkel in die Öffnung 92 im Bodenteil 51. Die Öffnung 92 wird gebildet durch die textilen Schichten 93 und 94. Ferner ist die Bodenversteifungsplatte 74 von oben eingesetzt eingezeichnet, die mit ihren Brückenelementen 79, die einen Fuß aufweisen, in Durchbrüche des Bodens eingesetzt sind, so daß beim Einsetzen des horizontalen Schenkels ein geschlossener Verbund entsteht. Auf die Bodenversteifungsplatte ist eine Auflage 91 aufgelegt.

Selbstverständlich kann die Ausbildung der Höheneinstelleinrichtung abgewandelt werden. So ist es beispielsweise möglich, mehrere Streifen einer Art von Reißverschlüssen an den Längs-Seitenwandabschnitten übereinander anzuordnen. Dadurch ist es möglich, die verschiedenen Höhen der Längs-Seitenwandabschnitte 57 einzustellen. Die Höhe der Längs-Seitenwandabschnitte 57 kann beliebig eingestellt werden, wenn statt eines Reißverschlusses eine sich zumindest teilweise über die Längs-Seitenwandabschnitte erstreckende, in Ösen oder Laschen geführte Schnur vorgesehen ist. Durch Kürzen der Schnur kann die Höhe der Längs-Seitenwandabschnitte 57 beliebig verändert werden. Alternativ können auch an den Längs-Seitenwandabschnitten Haken ausgebildet sein, die in den Haken zugeordnete Ösen einhängbar sind. Gleichfalls ist es möglich, die Höhe der Längs-Seitenwandabschnitte durch Knöpfe zu verringern, die mit Knopflöchern oder kleinen Laschen in Verbindung gebracht werden können. Eine besonders einfach zu betätigende Höheneinstelleinrichtung wird durch Klettverschlüsse gebildet, die an der Außenseite der Längs-Seitenwandabschnitte 57 angeordnet sind oder am der Innenseite vorgesehen sein können. Die Verschlußausführungen als solche sind bekannt. Ebenso können die Verbindungselemente an der Innenseite oder der Außenseite der Seitenwand vorgesehen sein.

## Patentansprüche

1. Tragbares Behältnis (1) für ein Kleinkind, mit
- einem Bodenteil (4, 51),
- einer diesen zumindest teilweise umgebenden Wandung (3a, 3b, 5a, 5b; 57, 59) aus an den Längsseiten vorgesehenen Seitenwandteilen (3a, 3b, 57) und stirnseitigen Fuß- (56) und Kopfwandteilen (5a, 55),
- einer Trageeinrichtung (18, 19; 63),
- Winkelversteifungseinrichtungen, die einen quer zum Boden verlaufenden Abschnitt und einen weiteren, im wesentlichen senkrecht nach oben stehenden, ein Seitenwandteil stützenden Abschnitt aufweisen,
**dadurch gekennzeichnet**,
- daß die Winkelversteifungseinrichtung (24, 60) mindestens ein im wesentlichen senkrecht hochstehendes Wandversteifungselement (9a, 9b; 20a, 20b; 24; 60) zur winkelstabilen Verbindung zumindest eines Abschnittes der Wandung (3a, 3b, 5a, 5b; 57, 59) mit dem Bodenteil (4, 51) ist,
- welche Winkelversteifungseinrichtung (24, 60) mindestens im Bereich des Bodenteils (4, 51) mit mindestens einem weiteren paarig hierzu angeordneten Element lösbar verbunden ist oder an einem Bodenversteifungselement (8) im oder am Bodenteil (4) mittels einer Verbindungsanordnung (78, 79, 79a) lösbar fixiert ist oder mit dem Bodenversteifungselement (8, 74) einteilig ausgeformt ist und
- daß die Seiten-, Fuß- und Kopfwandteile von den Winkelversteifungseinrichtungen und dem Bodenversteifungselement trennbar ausgebildet sind.

2. Tragbares Behältnis nach Anspruch 1 **gekennzeichnet durch** eine Höheneinstelleinrichtung (90, 90a, 90b) für die Veränderung der Höhe der Wandeng (3a, 3b, 5a, 5b; 57, 59) derart, daß die Wandung (3a, 3b, 5a, 5b; 57, 59) aus einer unteren in eine obere Gebrauchshöhe verstellbar ist, in welchen das Kleinkind jeweils mindestens seitlich geschützt ist.

3. Tragbares Behältnis nach Anspruch 1 oder 2, **dadurch gekennzeichnet**, daß die Wandversteifungselemente (9a, 9b; 20a, 20b; 60) der gegenüberliegenden Seitenwandteile (3a, 3b; 57) im Bereich des Bodenteils (4) einstellbar miteinander verbunden sind und/oder daß sie am Bodenversteifungselement (8) in eine bestimmte seitliche Zuordnung verbringbar fixiert sind.

4. Tragbares Behältnis nach Anspruch 3, **dadurch gekennzeichnet**, daß die Winkelversteifungseinrichtung aus mindestens einem Paar Versteifungswinkeln (60) aus jeweils mindenstens einem Wandversteifungselement und mindestens über einen Teilbereich entlang des Bodens sich erstreckenden Schenkel besteht, wobei die Schenkel im Gleitverschiebeeingriff, insbesondere in Verbindung mit einer Gleitführungseinrichtung, miteinander verbunden sind.

5. Tragbares Behältnis nach einem der vorhergehenden Ansprüche, **dadurch gekennzeichnet**, daß zumindest die Wandversteifungselemente biegesteifigkeitserhöhende Querschnittskonfigurationen (70, 72) aufweisen.

6. Tragbares Behältnis nach Anspruch 5, **dadurch gekennzeichnet**, daß die biegesteifigkeitserhöhende Querschnittskonfiguration (70, 72) des Wandversteifungselementes Versteifungsrippen sind, die an der Innen- und/oder Außenseite, in Längsrichtung verlaufend, mindestens an einem der Schenkel vorgesehen sind.

7. Tragbares Behältnis nach einem der vorhergehenden Ansprüche, **dadurch gekennzeichnet, daß** in Verlängerung und aus dem Bodenteil (4) vorstehend am Wandversteifungselement oder am Schenkel Stützfüße (73) als Auflager des tragbaren Behältnisses (1) gegenüber einem Untergrund vorgesehen sind.

8. Tragbares Behältnis nach einem der vorhergehenden Ansprüche, **dadurch gekennzeichnet, daß** das Bodenversteifungselement (8) eine Bodenversteifungsplatte ist.

9. Tragbares Behältnis nach Anspruch 8, **dadurch gekennzeichnet, daß** das Wandversteifungselement (24) mit einem Befestigungsansatz (25, 26) durch Durchbrüche (29, 30) im Randbereich der Bodenversteifungsplatte (8) hindurchsteckbar und mittels Befestigungselemente (31, 32) an der Unterseite der Bodenversteifungsplatte (8) hieran fixierbar ist.

10. Tragbares Behältnis nach einem der vorhergehenden Ansprüche, **dadurch gekennzeichnet, daß** sowohl in den Seitenwandteilen (3a, 3b) als auch in den stirnseitigen Fußund/oder Kopfteilen (5a, 5b) Wandversteifungselemente (21, 22) von Winkelversteifungseinrichtungen vorgesehen sind.

11. Tragbares Behältnis nach einem der vorhergehenden Ansprüche, **dadurch gekennzeichnet, daß** die Wandversteifungselemente (20a, 20b) zungen- bzw. stegförmig oder als Flächenelemente (9a, 9b, 24) über einen längeren Teilabschnitt der jeweiligen Wand verlaufend ausgebildet sind oder geschlossene oder unterbrochene oder rahmenförmige Wandteile bilden.

12. Tragbares Behältnis nach einem der Ansprüche 8 bis 11, **dadurch gekennzeichnet, daß** die Bodenversteifungsplatte (8) einen umlaufenden nach oben vorstehenden Randteil zur Bildung einer flachen Wanne aufweist und daß in dem Rand Vorrichtungen (33, 34) zur Befestigung der Wandversteifungselemente (24), vorzugsweise Rastaufnahmen mit seitlichen Stützwänden, vorgesehen sind.

13. Tragbares Behältnis nach einem der vorhergehenden Ansprüche, **dadurch gekennzeichnet**, daß die oberen freien Enden eines in den Seitenwandteilen (3a, 3b, 57) angeordneten Wandversteifungselementenpaar mittels lösbarer Querversteifungselemente (36) verbunden sind oder an den Seitenwandteilen im oberen Randbereich Vorrichtungen zur lösbaren Fixierung mindestens eines Querversteifungselementes (36) vorgesehen sind.

14. Tragbares Behältnis nach einem der Ansprüche 1 bis 8 oder 11, **dadurch gekennzeichnet, daß** die Verbindungsanordnung zumindest an der dem tragbaren Behältnis abgewandten Außenseite der Bodenversteifungsplatte (8) ausgebildete Aufnahmen (75) umfaßt, in die die Winkelversteifungselemente (60) mit ihren horizontal sich erstreckenden Schenkeln einschiebbar sind.

15. Tragbares Behältnis nach Anspruch 14, **dadurch gekennzeichnet**, daß die Aufnahmen (75) an der Bodenversteifungsplatte (8) an der Unterseite oder der Oberseite angebrachte, mit den darunterliegenden oder den sich anschließenden Flächen (80) korrespondierende Brückenführungselemente (79, 79a) sind, deren Durchtrittsöffnungen (78) winklig zur Außenkante verlaufen.

16. Tragbares Behältnis nach Anspruch 15, **dadurch gekennzeichnet , daß** die Brückenführungselemente (79, 79a) zur Innenseite der Bodenversteifungsplatte sich öffnen und eine sich nach außen verjüngende Querschnittsform aufweisen und so ausgebildet sind, daß sie beim Stapeln der Bodenversteifungsplatten (8) ineinandergreifen.

17. Tragbares Behältnis nach Anspruch 8, **dadurch gekennzeichnet, daß** die Bodenversteifungsplatte (8) eine in Längsrichtung und/oder Querrichtung (43, 77) biegesteifigkeitserhöhend wirkende Querschnittskonfiguration oder Verrippung aufweist.

18. Tragbares Behältnis nach einem der Ansprüche 7 bis 17, **dadurch gekennzeichnet**, daß die Bodenversteifungsplatte (8) aus Segmenten oder Streifenelementen besteht, die untereinander in Schiebefügeverbindung angeordnet sind oder auf einem Rahmen verschiebbar und/oder gegeneinander verstellbar angeordnet sind und daß durch gegenseitige Verschiebung der Segmente oder Streifen bzw. Verstellung eine fiktiv größere Fläche einstellbar ist.

19. Tragbares Behältnis nach einem der vorhergehenden Ansprüche, **dadurch gekennzeichnet, daß** quer zur Längsachse des Bodenversteifungselementes (8) verlaufend an diesem und/oder außen an den Seitenwänden Trageeinrichtungen (18, 19; 63) in Form von Tragegurten bzw. Tragebügeln vorgesehen sind, die an den Seitenwandteilen (5a, 5b) und/oder an den Bodenversteifungselementen (8) fixiert sind.

20. Tragbares Behältnis nach einem der Ansprüche 1 bis 18, **dadurch gekennzeichnet, daß** die Trageeinrichtungen (18, 19; 63) jeweils an den oberen Enden zweier beabstandeter Wandverstärkungselemente (20a, 20b; 60) in einem Seitenwandteil (3, 3b; 57), an den Enden zweier paarweise in den Seitenwandteilen vorgesehenen Wandversteifungselementen (60) oder an entsprechenden beabstandeten Befestigungseinrichtungen (10a, 10b, 39) an einem flächenförmigen Wandversteifungselement (9a, 9b, 24) befestigt sind.

21. Tragbares Behältnis nach Anspruch 20, **dadurch gekennzeichnet, daß** die Enden und/oder die Befestigungselemente der Trageeinrichtung (18, 63) integrale, lösbar ineinanderfügbare Schnappverschlußelemente (19, 62) aufweisen.

22. Tragbares Behältnis nach einem der vorhergehenden Ansprüche, **dadurch gekennzeichnet, daß** die Wandversteifungselemente (9a, 9b; 20a, 20b) in taschenförmige Öffnungen (38) in den Seitenwänden (3a, 3b) von der Unterseite her einsetzbar sind und innerhalb der Seitenwände (3a, 3b) enden oder aus diesen aus der Oberseite mindestens teilweise durch Öffnungen hervortreten oder daß die Wandversteifungselemente in mindestens den Längs-Seitenwandteilen (57) vorgesehenen Laschen (59) aufgenommen sind.

23. Tragbares Behältnis nach Anspruch 22, **dadurch gekennzeichnet**, daß sich die Höheneinstelleinrichtung über die Laschen (59) erstreckt.

24. Tragbares Behältnis nach Anspruch 22 oder 23, **dadurch gekennzeichnet**, daß bei versenkter Anordnung der Wandversteifungselemente in den Oberseiten der Seitenwandteile (3a, 3b) Öffnungen (37a, 37b) für das Einsetzen der Enden (19) eines Tragegurtes (18), Bügels oder Tragegriffes vorgesehen sind und bei vorstehenden Teilen der Wandversteifungselemente aus der Oberseite der Seitenwandteile oder bei in Laschen geführten Wandversteifungselementen die Enden eines Tragegurtes (18), Bügels oder Tragegriffes jeweils an zwei beabstandeten Wandversteifungselementen (20a, 20b; 60) in bzw. an demselben Seitenwandteil befestigt sind.

25. Tragbares Behältnis nach einem der Ansprüche 22 bis 24, **dadurch gekennzeichnet, daß** am oberen Bereich der Wandversteifungselemente (9a, 9b) Steckschloßsysteme (10a, 11, 16, 17) vorgesehen oder hieran befestigt sind, die mit Gegensteckschloßsystemen (12, 13, 14; 17, 19) an dem Tragebügel oder dem flexiblen Tragegurt (18) lösbar verbunden sind.

26. Tragbares Behältnis nach Anspruch 8, **dadurch gekennzeichnet**, daß die Bodenversteifungsplatte (8) mit den Wandversteifungselementen (9a, 9b; 20a, 20b) einteilig aus Kunststoff, Preßpappe oder einem anderen gießoder preßbaren Werkstoff ausgeformt ist.

27. Tragbares Behältnis nach Anspruch 1, 8 oder 26, **dadurch gekennzeichnet**, daß die Bodenversteifungsplatte (8) und/oder die wandförmigen Wandversteifungselemente Öffnungen (42, 43), Durchbrüche und/oder Freischnitte aufweisen, in sich aber verbiegesteif sind.

28. Tragbares Behältnis nach einem der Ansprüche 21 bis 27, **dadurch gekennzeichnet, daß** an dem oder an den Wandversteifungselementen (9a, 9b; 20a, 20b) seitlich beabstandet zwei Steckschloßkammern (39) angebracht sind, in die federbelastete, schwenkbewegliche Schloßzungen (13) eines Schloßsystems an der Trageeinrichtung einführbar sind, wobei jeweils eine Seitenwand (9a) und eine hieran befestigte in Schließrichtung keilförmig verlaufende, die Kammeröffnung begrenzende Wand (10a), die einen Durchbruch (11) aufweist, in den ein Rastansatz (13) an der Schloßzunge im eingeschobenen Zustand lösbar einrastet, die Steckschloßkammer (39) bilden.

29. Tragbares Behältnis nach einem der Ansprüche 21 bis 27, **dadurch gekennzeichnet, daß** ein Mutterteil (17) eines Steckschlosses mittels eines Gurtes (16) an dem Wandversteifungselement (9a, 9b), vorzugsweise durch eine Öse (15a, 15b) gezogen, angebracht ist und daß in die Öffnungen (37a, 37b) der Mutterteile (17) des Schloßsystems die Stecklaschen bzw. Schloßzungen (19) des Tragebügels bzw. Tragegurtes (18) einsteckbar sind.

30. Tragbares Behältnis nach einem der Ansprüche 21 bis 29, **dadurch gekennzeichnet, daß** Langlöcher (15a, 15b) zur Aufnahme der Befestigungsgurtschlaufen (16) des Gurtes vorgesehen sind bzw. fest integrierte Schloßöffnungen (39) derart angeordnet sind, daß die Tragegurtenden V-förmig oder parallel zur Wandversteifungsplatte (8) verlaufen.

31. Tragbares Behältnis nach einem der vorhergehenden Ansprüche, **dadurch gekennzeichnet, daß** mindestes im äußeren Randbereich der Bodenverteifungsplatte (8) und/oder mindestens an den Außenseiten der Wandversteifungselemente (9a, 9b, 24, 60) Befestigungsmittel, wie Druckknöpfe, Flächenreißverschlußelemente, Langlöcher oder Knebel für Langloch-Knebelverschlüsse oder dergleichen, angebracht sind und daß die Gegenelemente an der Unterseite oder an der Innenseite einer taschenförmigen Aufnahme in dem Bodenteil und/oder in den Seitenwänden des tragbaren Behältnisses zur Fixierung der Wandungen und des Bodens an den Bodenversteifungs- und Wandversteifungsplatte vorgesehen sind.

32. Tragbares Behältnis nach Anspruch 31, **dadurch gekennzeichnet**, daß die taschenförmigen Öffnungen (38) zur Aufnahme der Wandversteifungselemente (9a, 9b; 20a, 20b) so ausgebildet sind, daß sie an Flächenreißverschlußelementen im unteren Bereich der Wandversteifungselemente (9a, 9b; 20a, 20b) selbsthaftend andrückbar sind oder mit Gegenflächenreißverschlußelementen versehen sind, um diese Verbindung mindestens an der Außenseite der Wandversteifungselemente (9a, 9b; 20a, 20b) herzustellen.

33. Tragbares Behältnis nach einem der vorhergehenden Ansprüche, **dadurch gekennzeichnet, daß** die Wandung (3a, 3b; 5a, 5b; 57, 59) aus einem textilen oder folienartigen Stoff besteht, gepolstert, wattiert oder unwattiert ist, und daß in diesen Aufnahmen (38) oder an diesen die Laschen (59) vorgesehen sind, in die die Wandversteifungselemente (9a, 9b; 24, 60) von unten einführbar sind.

34. Tragbares Behältnis nach einem der Ansprüche 20 bis 33, **dadurch gekennzeichnet, daß** die benachbarten stegförmigen Wandversteifungselemente (20a, 20b, 60) in einem Seitenwandteil (3a, 3b; 57) an ihren oberen Enden über einen Längsversteifungssteg miteinander gekoppelt sind.

35. Tragbares Behältnis nach einem der vorhergehenden Ansprüche, **dadurch gekennzeichnet, daß** die Wandversteifungselemente (9a, 9b; 20a, 20b; 24, 60) in ihrer Länge gegenüber dem Boden (4) veränderbar sind.

36. Tragbares Behältnis nach Anspruch 35, dadurch g e k e n n z e ic h n e t , daß eine Verlängerung durch den aufgesetzten Längsversteifungssteg oder durch aufsetzbare Verlängerungselemente erfolgt.

37. Tragbares Behältnis nach Anspruch 36, **dadurch gekennzeichnet**, daß die Verlängerungselemente oder die Längsversteifungsstege Schloßverbindungselemente aufweisen, die einerseits auf die Enden der Wandversteifungselemente aufrasten und andererseits Vorrichtungen für die Verbindung mit den Trageeinrichtungen (18, 19; 62, 63) aufweisen.

38. Tragbares Behältnis nach Anspruch 33 in Verbindung mit einem der vorhergehenden Ansprüche, **dadurch gekennzeichnet, daß** mindestens die Längswandteile (57) zur Veränderung der Höhe faltbare Längsstreifen (90a, 90b) aufweisen, die gegeneinander überlappbar und mittels Befestigungseinrichtungen wieder lösbar miteinander verbindbar sind.

39. Tragbares Behältnis nach Anspruch 38, **dadurch gekennzeichnet, daß** die Befestigungseinrichtungen Reißverschluß- (90), Flächenreißverschlußelemente, Druckknopf- oder Hakenverbinder sind.

40. Tragbares Behältnis nach einem der vorhergehenden Ansprüche, **dadurch gekennzeichnet**, daß das Bodenversteifungselement (8) und die Winkelversteifungseinrichtung aus dem Behältnis (1) für die Nutzung desselben in mindestens einer zweiten Gebrauchsfunktion herausnehmbar ist und daß mindestens der nicht versteifte Wandteil (3a, 5a) gegenüber dem Bodenteil (4) ausbreitbar, auf den Bodenteil (4) faltbar oder in der Höhe verkürzbar ist.

41. Tragbares Behältnis nach Anspruch 40, **dadurch gekennzeichnet, daß** das über die Behälteröffnung (2) im unteren Abschnitt der Seitenwandteile (3a, 3b) und verbunden mit dem Fußwandteil (55) ein den Körper des Kleinkindes schützend übergreifendes Oberteil vorgesehen ist und daß sich daran der restliche Teil des Bodenteiles (4) mit einem ausgebreiteten oder wannenförmigen Kopfteil (5a) mit umlaufender Wandung anschließt.

42. Tragbares Behältnis nach Anspruch 40 oder 41, **dadurch gekennzeichnet, daß** es in einer ersten Gebrauchsfunktion mit eingesetztem Bodenversteifungselement (8) und Winkelversteifungselement mit ausgefahrener Höhenverstelleinrichtung und Tragegriffeinrichtung als Babytragetasche und/oder Sport- oder Kinderwagenaufsatz verwendbar ist und in der zweiten Gebrauchsfunktion als Fußsack für Schlitten, Sport-, Buggy- oder Kinderwagen oder dergl. verwendbar ist.

43. Tragbares Behältnis nach einem der vorhergehenden Ansprüche, **dadurch gekennzeichnet**, daß es in einer dritten Gebrauchsfunktion mit in der Höhe verkürzter Wandung mit Trageeinrichtung als flache Babytragetasche verwendbar ist.

44. Tragbares Behältnis nach einem der vorhergehenden Ansprüche, **dadurch gekenzeichnet,** daß das Behältnis in der Größe der Verwendung als Behältnis für Puppen angelegt ist und hierfür verwendet wird.

## Claims

1. Portable container (1) for a small child, comprising
- a base part (4, 51),
- a wall (3a, 3b, 5a, 5b; 57, 59) which at least partly surrounds this and which consists of side wall parts (3a, 3b, 57) provided at the longitudinal sides and a foot wall part (56) and head wall part (5a, 55) at the ends,
- a carrier device (18, 19; 63) and
- angle stiffening devices which comprise a section extending transversely to the base and a further section standing substantially vertically upwards and supporting a side wall part,
**characterised in that**
- the angle stiffening device (24, 60) is at least one substantially vertically upstanding wall stiffening element (9a, 9b; 20a, 20b; 24; 60) for angularly rigid connection of at least one section of the wall (3a, 3b, 5a, 5b; 57, 59) with the base part (4, 51),
- which angle stiffening device (24, 60) is detachably connected at least in the region of the base part (4, 51) with at least one further element arranged in paired manner thereat or is detachably fixed to a base stiffening element (8) in or at the base part (4) by means of a connecting arrangement (78, 79, 79a) or is integrally formed with the base stiffening element (8, 74) and
- the side, foot and head wall parts are constructed to be separable from the angle stiffening devices and the base-stiffening element.

2. Portable container according to claim 1, **characterised by** a height adjusting device (90, 90a, 90b) for variation in the height of the wall (3a, 3b, 5a, 5b; 57, 59) in such a manner that the wall (3a, 3b, 5a, 5b; 57, 59) is adjustable from a lower use height to an upper use height in which the small child is protected each time at least at the side.

3. Portable container according to claim 1 or 2, **characterised in that** the wall stiffening elements (9a, 9b; 20a, 20b; 60) of the opposite side wall parts (3a, 3b; 57) are adjustably connected together in the region of the base part (4) and/or that they can be brought into a specific lateral association and fixed at the base stiffening element (8).

4. Portable container according to claim 3, **characterised in that** the angle stiffening device consists of at least one pair of stiffening angles (60), which each consists of at least one wall stiffening element, and of limbs extending along the base over at least a partial region, wherein the limbs are connected together in sliding displacement engagement, especially in connection with a sliding guide device.

5. Portable container according to one of the preceding claims, **characterised in that** at least the wall stiffening elements have cross-sectional configurations (70, 72) increasing bending stiffness.

6. Portable container according to claim 5, **characterised in that** the cross-sectional configurations (70, 72), which increases bending stiffness, of the wall stiffening element are stiffening ribs which are provided at at least one of the limbs at the inner and/or outer side to extend in longitudinal direction.

7. Portable container according to one of the preceding claims, **characterised in that** support feet (73) are provided at the wall stiffening element or at the limb in prolongation and projecting from the base part (4) as a support of the portable container (1) relative to an underlying surface.

8. Portable container according to one of the preceding claims, **characterised in that** the base stiffening element (8) is a base stiffening plate.

9. Portable container according to claim 8, **characterised in that** the wall reinforcing element (24) can be plugged by a fastening projection (25, 26) through passages (29, 30) in the edge region of the base stiffening plate (8) and fastened by means of fastening elements (31, 32) at the underside of the base stiffening plate (8) thereto.

10. Portable container according to one of the preceding claims, **characterised in that** wall stiffening elements (21, 22) of angle stiffening devices are provided not only in the side wall parts (3a, 3b), but also in the foot and/or head parts (5a, 5b) at the end or ends.

11. Portable container according to one of the preceding claims, **characterised in that** the wall stiffening elements (20a, 20b) are constructed to extend in tongue-shape or with shape or as flat elements (9a, 9b, 24) over a longer part section of the respective wall or form closed or interrupted or frame-shaped wall parts.

12. Portable container according to one of claims 8 to 11, **characterised in that** the base stiffening plate (8) comprises an encircling, upwardly projecting edge part for formation of a flat trough and that devices (33, 34) for fastening the wall stiffening elements (24), preferably detent receptacles with lateral support walls, are provided in the edge.

13. Portable container according to one of the preceding claims, **characterised in that** the upper free ends of a wall stiffening pair arranged in the side wall parts (3a, 3b, 57) are connected by means of detachable transverse stiffening elements (36) or devices for detachable fixing of at least one transverse stiffening element (36) are provided at the side wall parts in the upper edge region.

14. Portable container according to one of claims 1 to 8 or 11, **characterised in that** the connecting arrangement comprises recesses (75) which are formed at least at the outer side of the base stiffening plate (8) remote from the portable container and in which the angle stiffening elements (60) are insertable by their horizontally extending limbs.

15. Portable container according to claim 14, **characterised in that** the recesses (75) at the base stiffening plate (8) are bridge guide elements (79, 79a) which are mounted at the underside or the upper side and correspond with the underlying or adjoining surfaces (80) and the passage openings (78) of which extend angularly relative to the outer edge.

16. Portable container according to claim 15, **characterised in that** the bridge guide elements (79, 79a) are open relative to the inner side of the base stiffening plate, have an outwardly tapering cross-sectional shape and are so constructed that they interengage on stacking of the base stiffening plates (8).

17. Portable container according to claim 8, **characterised in that** the base stiffening plate (8) has a cross-sectional configuration or ribbing increasing bending stiffness in longitudinal direction and/or transverse direction (43, 47).

18. Portable container according to one of claims 7 to 17, **characterised in that** the base stiffening plate (8) consists of segments or strip elements, which are arranged one below the other in slide joint connection or are arranged to be displaceable on a frame and/or adjustable relative to one another and that a notional larger surface is settable by mutual displacement of the segments or strips or by adjusting.

19. Portable container according to one of the preceding claims, **characterised in that** carrier devices (18, 19; 63) in the form of carry straps or carry yokes are provided at the base stiffening element (8) to extend transversely to the longitudinal axis thereof and/or outwardly at the side walls and are fixed to the side wall parts (5a, 5b) and/or to the base stiffening elements (8).

20. Portable container according to one of claims 1 to 18, **characterised in that** the carrier devices (18, 19; 63) are each time fastened to the upper ends of two spaced apart wall reinforcing elements (20a, 20b; 60) in a side wall part (3, 3b; 57), to the ends of two wall stiffening elements (60) provided in pairs in the side wall parts or to appropriately spaced apart fastening devices (10a, 10b, 39) at a flat-shaped wall stiffening element (9a, 9b, 24).

21. Portable container according to claim 20, **characterised in that** the ends and/or the fastening elements of the carrier device (18, 63) have integral snap closure elements (19, 62) releasably insertable into one another.

22. Portable container according to one of the preceding claims, **characterised in that** the wall stiffening elements (9a, 9b; 20a, 20b) are insertable into pocket-shaped openings (38) in the side walls (3a, 3b) from the underside and end within the side walls (3a, 3b) or protrude from these from the upper side at least partly through openings or that the wall stiffening elements are received in straps (59) provided at least at the longitudinal side wall parts (57).

23. Portable container according to claim 22, **characterised in that** the height-adjustable device extends beyond the straps (59).

24. Portable container according to claim 22 or 23, **characterised in that** in the case of recessed arrangement of the wall stiffening elements in the upper sides of the side wall parts (3a, 3b), openings (37a, 37b) are provided for the insertion of the ends (19) of a carry belt (18), yoke or carry handle and in the case of parts of the wall stiffening element protruding from the upper side of the side wall parts or in the case of wall stiffening elements guided in straps the ends of a carry belt (18), yoke or carry handle are respectively fastened to two spaced apart wall stiffening elements (20a, 20b, 60) in or at the same side wall part.

25. Portable container according to one of claims 22 to 24, **characterised in that** plug lock systems (10a, 11, 16, 17) are provided at the upper region of the wall stiffening elements (9a, 9b) or fastened thereto and are detachably connected with counter plug lock systems (12, 13, 14; 17, 19) at the carry yoke or the flexible carry belt (18).

26. Portable container according to one claim 8, **characterised in that** the base stiffening plate (8) is integrally formed with the wall stiffening elements (9a, 9b; 20a, 20b) from plastics material, pressed cardboard or other mouldable or pressable material.

27. Portable container according to claim 1, 8 or 26, **characterised in that** the base stiffening plate (8) and/or the wall-shaped wall stiffening element have openings (42, 43), passages and/or cut-outs which are, however, stiff in bending.

28. Portable container according to one of claims 21 to 27, **characterised in that** mounted at the wall stiffening element or elements (9a, 9ab; 20a, 20b) are two laterally spaced plug lock chambers (39) into which spring-loaded, pivotably movable locking tongues (13) of a locking system at the carrier device are insertable, wherein each time one side wall (9a) and a wall (10a), which is fastened thereto, extends wedge-shaped in closing direction and bounds the chamber opening and which has a passage (11) in which a detent projection (13) at the locking tongue can be releasably detented in the inserted state, form the plug lock chamber (39).

29. Portable container according to one of claims 21 to 27, **characterised in that** a nut part (17) of a plug lock is mounted by means of a belt (16) at the wall stiffening element (9a, 9b), preferably drawn through an eye (15a, 15b), and that the plug straps or locking tongues (19) of the carry yoke or carry belt (18) are insertable into the openings (37a, 37b) of the nut part (17) of the lock system.

30. Portable container according to one of claims 21 to 29, **characterised in that** elongate holes (15a, 15b) for reception of the fastening loops (16) of the belt are provided or fixedly integrated lock openings (39) are arranged in such a manner that the carry belt ends extend in V-shaped manner or parallelly to the wall stiffening plate (8).

31. Portable container according to one of the preceding claims, **characterised in that** fastening means such as press studs, flat tear-apart closure elements, slots or toggles for slot-and-toggle closures or the like are mounted in the outer edge region of the base stiffening plate (8) and/or at least at the outer sides of the wall stiffening elements (9a, 9b, 24, 60) and that the counter-elements are provided at the underside or at the inner side of a pocket-shaped receptacle in the base part and/or in the side walls of the portable container for fixing of the walls and of the base to the base stiffening plate and wall stiffening plate.

32. Portable container according to claim 31, **characterised in that** the pocket-shaped openings (38) for reception of the wall stiffening elements (9a, 9b; 20a, 20b) are so constructed that they are self-adhesively pressable against flat tear-apart closure elements in the lower region of the wall stiffening elements (9a, 9b; 20a, 20b) or are provided with counter flat tear-apart closure elements in order to produce this connection at least at the outer side of the wall stiffening elements (9a, 9b; 20a, 20b).

33. Portable container according to one of the preceding claims, **characterised in that** the wall (3a, 3b; 5a, 5b; 57, 59) consists of a textile or foil-like material and is padded, lined or unlined and that the straps (59) in which the wall stiffening elements (9a, 9b; 24, 60) are insertable from below are provided in or at these receptacles (38).

34. Portable container according to one of claims 20 to 33, **characterised in that** the adjacent web-shaped wall stiffening elements (20a, 20b, 60) in a side wall part (3a, 3b; 57) are coupled together at their upper ends by way of a longitudinal stiffening web.

35. Portable container according to one of the preceding claims, **characterised in that** the wall stiffening elements (9a, 9b; 20a, 20b; 24, 60) are variable in their length relative to the base (4).

36. Portable container according to claim 35, **characterised in that** an extension is effected by the longitudinal stiffening web placed on or by extension elements able to be placed on.

37. Portable container according to claim 36, **characterised in that** the extension elements or the longitudinal stiffening webs comprise lock connecting elements which on the one hand detent onto the ends of the wall stiffening elements and on the other hand comprise devices for connecting with the carrier devices (18, 19; 62, 63).

38. Portable container according to claim 33 in conjunction with one of the preceding claims, **characterised in that** at least the longitudinal wall parts (57) have foldable longitudinal strips (90a, 90b), which are able to mutually overlap and which are connectible together by means of fastening devices to be detachable again, for varying the height.

39. Portable container according to claim 38, **characterised in that** the fastening devices are tear-apart closure elements (90), flat tear-apart closure elements, press-stud connectors or hook connectors.

40. Portable container according to one of the preceding claims, **characterised in that** the base stiffening element (8) and the angle stiffening device are withdrawable from the container (1) for utilisation of the same in at least a second use function and that at least the unstiffened wall part (3a, 5a) is spreadable relative to the base part (4), is foldable onto the base part (4) or can be shortened in height.

41. Portable container according to claim 40, **characterised in that** an upper part protectively engaging over the body of the small child is provided over the container opening (2) in the lower portion of the side wall parts (3a, 3b) and is connected with the foot wall part (55) and that the remaining part of the base part (4) adjoins thereat by a spread out or trough-shaped head part (5a) with encircling wall.

42. Portable container according to claim 40 or 41, **characterised in that** it is usable in a first use function, with inserted base stiffening element (8) and angle stiffening element with height adjusting device and carry handle device moved out, as a baby carrier and/or a pushchair or child's carriage attachment and in the second use function as a foot bag for toboggans, pushchair, buggy or child's carriage or the like.

43. Portable container according to one of the preceding claims, **characterised in that** it is usable in a third use function, with walls shortened in height, with carry device as a flat baby carrying pocket.

44. Portable container according to one of the preceding claims, **characterised in that** the container is laid out in the size of use as a container for puppies and is used for that purpose.

## Revendications

1. Nacelle portable (1) pour un petit enfant, comportant,
- une partie de fond (4, 51),
- une paroi (3a, 3b, 5a, 5b; 57, 59) qui entoure au moins partiellement cette partie de fond et est constituée par des éléments de paroi latéraux (3a, 3b, 57) prévus sur les grands côtés, et des éléments de paroi frontaux (56) au niveau des pieds et (5a, 55) au niveau de la tête,
- un dispositif de support (18, 19; 63),
- des dispositifs de rigidification angulaire, qui comportent des parties qui s'étendent transversalement par rapport au fond et une autre partie qui fait saillie essentiellement perpendiculairement vers le haut et supporte un élément de paroi latéral,
**caractérisée en ce**
- que le dispositif de rigidification angulaire (24, 60) est au moins un élément de rigidification de paroi (9a, 9b; 20a, 20b; 24; 60) qui fait saillie essentiellement verticalement vers le haut, pour réaliser une liaison stable angulairement d'au moins une partie de la paroi (3a, 3b, 5a, 5b; 57, 59) avec la partie de fond (4, 51),
- lequel dispositif de rigidification angulaire (24, 60) est relié de façon amovible, au moins dans la zone de la partie de fond (4, 51) à au moins un autre élément disposé de manière à former une paire avec ce dispositif, ou est fixé de façon amovible à un élément derigidification de fond (8) dans ou sur la partie de fond (4) à l'aide d'un dispositif de liaison (78, 79, 79a) ou est formé d'un seul tenant avec l'élément de rigidification de fond (8, 74), et
- que les éléments de paroi latéraux et les éléments de paroi situé au niveau des pieds et de la tête sont agencés de manière à pouvoir être séparés des dispositifs de rigidification angulaire et de l'élément de rigidification de fond.

2. Nacelle portable selon la revendication 1,
**caractérisée par** un dispositif de réglage en hauteur (90, 90a, 90b) servant à modifier la hauteur de la paroi (3a, 3b, 5a, 5b; 57, 59) de telle sorte que la paroi (3a, 3b, 5a, 5b; 57, 59) est réglable depuis une hauteur inférieure d'utilisation jusqu'à une hauteur supérieure d'utilisation, dans laquelle le petit enfant est respectivement protégé au moins latéralement.

3. Nacelle portable selon la revendication 1 ou 2,
**caractérisée en ce que** les éléments de rigidification de paroi (9a, 9b; 20a, 20b; 60) des éléments opposés de parois latéraux (3a, 3b: 57) sont reliés entre eux de manière réglable dans la zone de la partie de fond (4) et/ou qu'ils sont fixés sur l'élément de rigidification de fond (8) de manière à pouvoir être amenés dans une association latérale déterminée.

4. Nacelle portable selon la revendication 3,
**caractérisée en ce que** le dispositif de rigidification angulaire est constitué par au moins un couple de cornières de rigidification (60) constituées chacune par au moins un élément de rigidification de paroi et au moins une branche qui s'étend sur une zone partielle le long du fond, les branches étant reliées entre elles selon un engagement de coulissement, notamment en liaison avec un dispositif de guidage coulissant.

5. Nacelle portable selon l'une des revendications précédentes, **caractérisée en ce qu'**au moins les éléments de rigidification de paroi possèdent des configurations en coupe transversale (70, 72), qui augmentent la résistance à la flexion.

6. Nacelle portable selon la revendication 5,
**caractérisée en ce que** la configuration en coupe transversale (70, 72), qui augmente la résistance à la flexion, de l'élément de rigidification de paroi sont des nervures de rigidification, qui sont prévues sur le côté intérieur et/ou sur le côté extérieur, en s'étendant dans la direction longitudinale, au moins sur l'une des branches.

7. Nacelle portable selon l'une des revendications précédentes, **caractérisée en ce que** des pieds de support (73) en tant qu'appuis pour la nacelle portable (1) par rapport à un sol sont prévus sur l'élément de rigidification de paroi ou sur la branche, et ce dans le prolongement de la partie de fond (4) et de manière à faire saillie à partir de cette dernière.

8. Nacelle portable selon l'une des revendications précédentes, **caractérisée en ce que** l'élément de rigidification de fond (8) est une plaque de rigidification de fond.

9. Nacelle portable selon la revendication 8,
**caractérisé en ce que** l'élément de rigidification de paroi (24) peut être enfiché dans un appendice saillant de fixation (25, 26) à travers des perçages (29, 30) situés dans la zone marginale de la plaque de rigidification de fond (8) et peuvent être fixés en cet endroit au moyen d'éléments de fixation (31, 32) à la face inférieure de la face de rigidification de fond (8).

10. Nacelle portable selon l'une des revendications précédentes, **caractérisée en ce que** des éléments de rigidification de paroi (21, 22) de dispositifs de rigidification angulaire sont prévus aussi bien dans les éléments de parois latéraux (3a, 3b) que dans les éléments frontaux (5a, 5b) situés au niveau des pieds et/ou de la tête.

11. Nacelle portable selon l'une des revendications précédentes, **caractérisée en ce que** les éléments de rigidification de paroi (20a, 20b) sont agencés en forme de languettes ou de barrettes ou sont réalisés sous la forme d'éléments de surface (9a, 9b, 24) sur une partie plus longue de la paroi respective ou bien forment des éléments de paroi fermés ou interrompus ou en forme de cadres.

12. Nacelle portable selon l'une des revendications 8 à 11, **caractérisée en ce que** la plaque de rigidification de fond (8) comporte une partie marginale périphérique, qui fait saillie vers le haut et sert à former une cuvette plate, et que des dispositifs (33, 34) servant à fixer les éléments de rigidification de paroi (24), de préférence des logements d'encliquetage comportant des parois de support latérales, sont prévus dans le bord.

13. Nacelle portable selon l'une des revendications précédentes, **caractérisée en ce que** les extrémités supérieures libres d'un couple d'éléments de rigidification de paroi, disposés dans les éléments de paroi latéraux (3a, 3b, 57) sont reliés au moyen d'éléments de rigidification transversaux amovibles (36) ou que des dispositifs servant à réaliser la fixation amovible d'au moins un élément de rigidification transversal (36) sont prévus sur les éléments de paroi latéraux dans la zone de bord supérieure.

14. Nacelle portable selon l'une des revendications 1 à 8 ou 11, **caractérisée en ce que** le dispositif de liaison comprend des logements (75), qui sont formés au moins dans la face extérieure, tournée à l'opposé de la nacelle portable, de la plaque de rigidification de fond (8) et dans lesquels les éléments de rigidification angulaire (60) peuvent être insérés par leurs branches qui s'étendent horizontalement.

15. Nacelle portable selon la revendication 14,
**caractérisée en ce que** les logements (75) formés dans la plaque de rigidification de fond (8) sont des éléments de guidage en forme d'étriers (79, 79a) qui sont installés sur la face supérieure ou sur la face inférieure et correspondent aux surfaces (80) qui sont sous-jacentes à cette plaque ou qui s'y raccordent et dont les ouvertures de passage (78) s'étendent obliquement par rapport au bord extérieur.

16. Nacelle portable selon la revendication 15,
**caractérisée en ce que** les éléments de guidage en forme d'étriers (79, 79a) s'ouvrent vers la face intérieure de la plaque de rigidification de fond et possèdent une forme en coupe transversale qui se rétrécit vers l'extérieur et sont agencés de telle sorte qu'ils sont imbriqués les uns dans les autres lors de l'empilage des plaques de rigidification de fond (8).

17. Nacelle portable selon la revendication 8,
**caractérisée en ce que** la plaque de rigidification de fond (8) possède une configuration en coupe transversale ou un nervurage, qui agit de manière à accroître la résistance à la flexion dans la direction longitudinale et/ou dans la direction transversale (43, 77).

18. Nacelle portable selon l'une des revendications 7 à 17, **caractérisée en ce que** la plaque de rigidification de fond (8) est constituée par des segments ou des éléments en forme de bandes, qui sont disposés les uns au-dessous des autres lors de la liaison de jonction avec déplacement, ou sont disposés de manière à être déplaçables et/ou réglables les uns par rapport aux autres sur un cadre, et qu'une surface accrue de façon fictive est réglable au moyen d'un déplacement réciproque des segments ou des bandes ou au moyen d'un réglage.

19. Nacelle portable selon l'une des revendications précédentes, **caractérisée en ce que** des dispositifs de support (18, 19; 63) sont prévus, transversalement par rapport à l'axe longitudinal de l'élément de rigidification de fond (8) sur cet élément et/ou extérieurement sur les parois latérales, et ce sous la forme de sangles de support ou d'étriers de supports, qui sont fixés aux éléments de paroi latéraux (5a, 5b) et/ou aux éléments de rigidification de fond (8).

20. Nacelle portable selon l'une des revendications 1 à 8, **caractérisée en ce que** les dispositifs de support (18, 19; 63) sont fixés respectivement sur les extrémités supérieures de deux éléments de rigidification de paroi (20a, 20b; 60) distants dans un élément de paroi latéral (3a, 3b; 57), sur les extrémités de deux éléments de rigidification de paroi (60) prévus par paires dans les éléments de paroi latéraux, ou bien sur des dispositifs de fixation correspondants distants (10a, 10b, 39) sur un élément de rigidification de paroi de forme plane (9a, 9b, 24).

21. Nacelle portable selon la revendication 20,
**caractérisée en ce que** les extrémités et/ou les éléments de fixation du dispositif de support (18, 63) possèdent des éléments de fermeture à encliquetage (19, 62) intégrés, qui peuvent être réunis par emboîtement réciproque d'une manière amovible.

22. Nacelle portable selon l'une des revendications précédentes, **caractérisée en ce que** les éléments de rigidification de paroi (9a, 9b; 20a, 20b) peuvent être insérés dans des ouvertures en forme de poches (38) formées dans les parois latérales (3a, 3b), à partir de la face inférieure et se terminent à l'intérieur des parois latérales (3a, 3b) ou ressortent de ces parois sur le côté supérieur au moins en partie à travers des ouvertures ou que les éléments de rigidification de paroi sont logés dans des pattes (59) qui sont prévues au moins dans les éléments de paroi latéraux longitudinaux (57).

23. Nacelle portable selon la revendication 22,
**caractérisée en ce que** le dispositif de réglage en hauteur s'étend au-dessus des pattes (59).

24. Nacelle portable selon la revendication 22 ou 23, **caractérisée en ce que** dans le cas de la disposition des éléments de rigidification de paroi en renfoncement dans les faces supérieures des éléments de paroi latéraux (3a, 3b), des ouvertures (37a, 37b) sont prévues pour l'insertion des extrémités (19) d'une sangle de support (18), d'un étrier ou d'une poignée de support et, dans le cas où des parties des éléments de rigidification de paroi font saillie hors de la face supérieure des éléments de paroi latéraux ou bien dans le cas où des éléments de rigidification de paroi sont introduits dans des pattes, les extrémités d'une sangle de support (18), de l'étrier ou d'une poignée de support sont fixées respectivement sur deux éléments distants de rigidification de paroi (20a, 20b; 60) dans ou sur le même élément de paroi latéral.

25. Nacelle portable selon l'une des revendications 22 à 24, **caractérisée en ce que** des systèmes de verrouillage à enfichage (10a, 11, 16, 17), qui sont reliés de façon amovible à des systèmes formant fermoirs à enfichage antagonistes (12, 13, 14; 17, 19) situés sur l'étrier de support ou sur la ceinture flexible de support (18), sont prévus sur ou fixés à la partie supérieure des éléments de rigidification de paroi (9a, 9b).

26. Nacelle portable selon la revendication 8,
**caractérisée en ce que** la plaque de rigidification de fond (8) est réalisée d'un seul tenant avec les éléments de rigidification de paroi (9a, 9b; 20a, 20b), en matière plastique, en carton ou en un autre matériau pouvant être coulé ou comprimé.

27. Nacelle portable selon la revendication 1, 8ou 26, **caractérisée en ce que** la plaque de rigidification de fond (8) et/ou les éléments de rigidification de paroi en forme de parois comporte des ouvertures (42, 43), des passages et/ou des découpes, mais sont en soi résistants à la flexion.

28. Nacelle portable selon l'une des revendications 21 à 27, **caractérisée en ce que** sur le ou les éléments de rigidification de paroi (9a, 9b; 20a, 20b) sont montées, à une certaine distance latérale, deux chambres (39) de fermoirs à enfichage, dans lesquelles peuvent être introduites les languettes de fermeture (13), qui sont chargées par des ressorts et peuvent pivoter, d'un système formant fermoir situé sur le dispositif de support, une paroi latérale respective (9a) et une paroi (10a), qui est fixée à la précédente, s'étend avec une forme en coin dans le sens de la fermeture, délimite l'ouverture de la chambre et possède un passage (11) dans lequel à l'état inséré, s'encliquette de façon amovible un appendice saillant d'encliquetage (13) sur la languette de fermeture, forment la chambre de fermeture à enfichage (39).

29. Nacelle portable selon l'une des revendications 21 à 27, **caractérisée en ce qu'**une partie réceptrice (17) d'un fermoir à enfichage est monté au moyen d'une ceinture (16) sur l'élément de rigidification de paroi (9a, 9b), de préférence en étant tiré à travers un oeillet (15a, 15b), et que les pattes d'enfichage ou les languettes de fermeture (19) de l'étrier de support ou de la sangle de support (18) peuvent être enfichées dans les ouvertures (37a, 37b) des éléments d'écrou (17) du système de fermeture.

30. Nacelle portable selon l'une des revendications 21 à 29, caractérisée en ce des trous allongés (15a, 15b) servant à loger les boucles (16) de la sangle de fixation sont prévus ou des ouvertures de fermeture (39) intégrées de façon fixe sont disposés de telle sorte que les extrémités de la sangle de support s'étendent en forme de V ou parallèlement à la plaque de rigidification de paroi (18).

31. Nacelle portable selon l'une des revendications précédentes, **caractérisée en ce que** des moyens de fixation, comme par exemple des boutons-poussoirs, des éléments de fermeture à glissière, des trous allongés ou des leviers pour des systèmes de fermeture à trou allongé - levier ou analogues sont disposés au moins dans la partie de bord extérieur de la plaque de rigidification de fond (8) et/ou au moins sur les faces extérieures des éléments de rigidification de paroi (9a, 9b, 24, 60), et que les éléments antagonistes sont prévus sur la face inférieure ou sur la face intérieure d'un logement en forme de poche formé dans la partie de fond et/ou dans les parois latérales de la nacelle portable pour la fixation des parois et du fond sur la plaque de rigidification de fond et sur la plaque de rigidification de paroi.

32. Nacelle portable selon la revendication 31,
**caractérisée en ce que** les ouvertures en forme de poches (38) servant à loger les éléments de rigidification de paroi (9a, 9b; 20a, 20b) sont agencés de telle sorte qu'ils peuvent être serrés, d'une manière auto-adhésive, contre les éléments de fermeture à glissière plats dans la partie inférieure des éléments de rigidification de paroi (9a, 9b; 20a, 20b) ou sont équipés d'éléments de fermeture à glissière plats antagonistes de manière à établir cette liaison au moins sur la face extérieure des éléments de rigidification de paroi (9a, 9b; 20a, 20b).

33. Nacelle portable selon l'une des revendications précédentes, **caractérisée en ce que** la paroi (3a, 3b; 5a, 5b; 57, 59) est constituée d'une matière textile ou en forme de feuille, rembourrée, capitonnée ou non capitonnée et que dans ces logements (38) ou au niveau de ces logements sont prévus les pattes (59), dans lesquelles peuvent être introduits à partir du bas les éléments de rigidification de paroi (9a, 9b; 24, 60).

34. Nacelle portable selon l'une des revendications 20 à 33, **caractérisée en ce que** les éléments de rigidification de paroi voisins en forme de barrettes (20a, 20b, 60) sont accouplées entre elles dans un élément de paroi latérale (3a, 3b; 57), au niveau de leurs extrémités supérieures, à l'aide d'une barrette de rigidification longitudinale.

35. Nacelle portable selon l'une des revendications précédentes, **caractérisée en ce que** les éléments de rigidification de paroi (9a, 9b; 20a, 20b; 24, 60) ont une longueur qui peut être modifiée par rapport au fond (4).

36. Nacelle portable selon la revendication 35,
**caractérisée en ce qu'**un allongement est réalisé à l'aide de la barrette de rigidification longitudinale rapportée ou à l'aide d'éléments d'allongement pouvant être rapportés.

37. Nacelle portable selon la revendication 36,
**caractérisée en ce que** les éléments d'allongement ou les barrettes de rigidification longitudinale comportent des éléments de liaison à fermoir, qui d'une part s'encliquettent sur les extrémités des éléments de rigidification de paroi et d'autre part comportent des dispositifs pour établir la liaison avec les dispositifs de support (18, 19; 62, 63).

38. Nacelle portable selon la revendication 33 en liaison avec l'une des revendications précédentes,
**caractérisée en ce qu'**au moins les éléments de paroi longitudinaux (57) possèdent, pour modifier la hauteur, des bandes longitudinales repliables (90a, 90b), qui peuvent être superposées et peuvent être reliées entre elles à nouveau de façon amovible à l'aide de dispositifs de fixation.

39. Nacelle portable selon la revendication 38,
**caractérisée en ce que** les dispositifs de fixation sont des dispositifs de fermeture à glissière (90), des éléments de fermeture à glissière plats, des organes de liaison à boutons-poussoirs ou des éléments de liaison à crochets.

40. Nacelle portable selon l'une des revendications précédentes, **caractérisée en ce que** l'élément de rigidification de fond (8) et le dispositif de rigidification angulaire peuvent être ressortis de la nacelle (1) pour leur utilisation dans au moins une seconde fonction d'utilisation, et qu'au moins l'élément de paroi non rigidifié (3a, 5a) peut être élargi par rapport à la partie de fond (4), peut être replié sur la partie de fond (4) ou peut être réduit en hauteur.

41. Nacelle portable selon la revendication 40,
**caractérisée en ce qu'**il est prévu une partie supérieure qui s'engage avec une action de protection au-dessus du corps du petit enfant et est disposée au-dessus de l'ouverture (2) de la nacelle dans la partie inférieure des éléments de paroi latéraux (3a, 3b) et est reliée à l'élément de paroi (55) situé au niveau des pieds, et qu'à cette partie supérieure se raccorde le reste de la partie de fond (4) comportant une partie (5a) située au niveau de la tête, qui est élargie ou possède une forme de cuvette et comporte une paroi périphérique.

42. Nacelle portable selon la revendication 40 ou 41, **caractérisée en ce qu'**elle peut être utilisée dans une première fonction d'utilisation avec un élément de rigidification de fond (8) inséré et un élément de rigidification angulaire inséré, avec un dispositif de réglage en hauteur et un dispositif formant poignée de support, ressortis, en tant que poche de support pour bébé et/ou élément rapporté de voiture de sport ou de voiture d'enfant, et peut être utilisée, dans la seconde fonction d'utilisation, en tant que sac situé au niveau des pieds pour des chariots, des voitures de sport, des poussettes ou des voitures d'enfants ou analogues.

43. Nacelle portable selon l'une des revendications précédentes, **caractérisée en ce qu'**elle peut être utilisée dans une troisième fonction d'utilisation avec une paroi de hauteur réduite, comportant un dispositif de support en tant que poche plate de support pour un bébé.

44. Nacelle portable selon Tune des revendications précédentes, **caractérisée en ce que** la nacelle, qui a la taille de l'utilisation, est installée en tant que nacelle pour poupée et est utilisée à cet effet.
